# EUROPÄISCHE PATENTSCHRIFT

(11) **EP 2 963 741 B1**
(45) Veröffentlichungstag und Bekanntmachung des Hinweises auf die Patenterteilung: **09.08.2017**
(21) Anmeldenummer: 15000828.2
(22) Anmeldetag: 20.03.2015
(51) Int. Cl.: H01R 13/24, B60N 2/48

(54) **Rücksitz-Infotainmentsystem und mehradrige elektrische Verbinder für ein solches System**
REAR SEAT INFOTAINMENT SYSTEM AND MULTIPLE ELECTRICAL CONNECTOR FOR SUCH A SYSTEM
SYSTÈME D'INFOLOISIRS DE SIÈGE ARRIÈRE ET CONNECTEUR ÉLECTRIQUE MULTIFILAIRE POUR UN TEL SYSTÈME

(30) Priorität: 02.07.2014 DE 102014009821
(43) Veröffentlichungstag der Anmeldung: 06.01.2016
(73) Patentinhaber: Virant, Robert, 1236 Trzin (SI)
(72) Erfinder: Virant, Robert, 1236 Trzin (SI)
(74) Vertreter: Brehm, Hans-Peter

(56) Entgegenhaltungen:
- US-A- 3 378 810
- US-A- 5 964 601
- US-A1- 2004 115 994
- US-B1- 6 450 828

## Beschreibung

### ZUM TECHNISCHEN GEBIET

Die vorliegende Erfindung betrifft ein Rücksitz-Infotainmentsystem in einem Kraftfahrzeug (Kfz). Als Kfz kommt insbesondere ein viersitziger Pkw in Betracht, in dessen Fond Rücksitze ausgebildet sind oder eine Rücksitzbank angeordnet ist, auf denen/der Passagiere Platz nehmen können. Diesen Passagieren wird auf einem Bildschirm eines Wiedergabegerätes Infotainment angeboten. Das Kunstwort "Infotainment" bedeutet Information(en) und Entertainment bzw. Unterhaltung. Die Informationen betreffen Navigationsdaten der aktuellen Fahrt, wie etwa Start und Ziel, Länge der Fahrstrecke, vermutliche Ankunftszeit, Tankfüllung und Meldungen zum Verkehrsgeschehen; als Entertainment werden beispielsweise auf dem Bildschirm TV-Sendungen, Filme, Videos und Darstellungen von bewegten oder starren Bildern, einschließlich Fotos gezeigt; ergänzend können angepasste Audio-Angebote vorgesehen werden. Dieses Infotainment wird mit Hilfe von Infotainmentdaten bereitgestellt, die von einem bordeigenen Bussystem im Kfz geliefert werden. Ferner kann der Bildschirm als Touchscreen ausgebildet sein, an dem Eingaben und Befehle ausführbar sind, beispielsweise um ein bestimmtes Angebot an Information und/oder Entertainment auszuwählen und anzufordern. Das, einen Bildschirm aufweisende Wiedergabegerät befindet sich an der Rückseite der Rückenlehne eines Vordersitzes (Fahrersitz, Beifahrersitz), der hier einfach als Kfz-Sitz bezeichnet wird.

Solche Rücksitz-Infotainmentsysteme können aus mehreren Komponenten bestehen, die untereinander mit Hilfe mehradriger elektrischer Verbinder galvanisch verbunden sind. "Mehradrige elektrische Verbinder" meint hier ein mehradriges elektrisches Kabel, an dessen Ende(n) bestimmt ausgebildete lösbare mehrpolige elektrische Kontaktelemente angeschlossen sind. Die vorliegende Erfindung betrifft auch spezifisch an solche Rücksitz-Infotainmentsysteme angepasste mehradrige elektrische Verbinder.

### HINTERGRUND DER ERFINDUNG

Seit mehreren Jahren sind in verschiedenen Patentschriften Rücksitz-Entertainment-Systeme bzw. RSE-Systeme beschrieben, was von rear-seat entertainment sytem abgeleitet ist; vgl. etwa die Dokumente US 8,730,413 B2, EP 1 994 858 B1,
EP 1 656 177 B1 und US 7,641,159 B2. Das, einen Bildschirm aufweisende Wiedergabegerät eines RSE-Systems für einen Pkw ist typischerweise an der Rückenlehne des Vordersitzes angebracht, beispielsweise auf der Oberkante der Rückenlehne, sowie benachbart und unabhängig von der sich dort befindenden Kopfstütze, damit der Vordersitz-Passagier seine Kopfstütze verstellen und an die eigenen Bedürfnisse anpassen kann, ohne den Bildschirm für den Rücksitz-Passagier zu verstellen; derartige RSE-Systeme für einen Pkw sind beispielsweise in den Dokumenten
US 8,730,413 B2, EP 1 994 858 B1 und EP 1 655 177 B1 beschrieben.

Alternativ kann das, einen Bildschirm aufweisende Wiedergabegerät eines RSE-Systems für einen Pkw an der Rückseite der Rückenlehne des Vordersitzes angebracht sein; hier kann häufig ein verstellbar angeordnetes Wiedergabegerät vorgesehen werden, das aus einer Aufgeräumt-Position in eine Gebrauchs-Position und aus dieser zurück in die Aufgeräumt-Position verstellt werden kann; derartige RSE-Systeme sind beispielsweise in den Dokumenten US 7,641,159 B2 und DE 10 2011 090 045 A1 beschrieben.

In all diesen bekannten RSE-Systemen für einen Pkw kann das, einen Bildschirm aufweisende Wiedergabegerät des RSE-Systems nicht vom RSE-System gelöst und entfernt werden, beispielsweise an einen anderen Platz im Fahrzeug verbracht oder aus dem Fahrzeug entfernt werden.

Das Dokument US 2006/0138308 A1 betrifft ein Kraftfahrzeug-Entertainment-System, das ein tragbares (transportierbares bzw. "portable") Inhalte-Abspielgerät ("media player") verwendet. Bei einer Ausführungsform hat ein RSE-System eine Rücksitz-Steuereinrichtung, an die eine, mit wenigstens einem Prozessor und mit einem Empfänger ausgerüstete Hilfseinrichtung angeschlossen ist, und an diese Hilfseinrichtung kann ein tragbares (transportierbares bzw. "portable") Inhalte-Speichergerät mit einem Festplattenlaufwerk angeschlossen werden. Als tragbares Inhalte-Speichergerät kommt ein tragbares Inhalte-Abspielgerät in Betracht, wie beispielsweise Apple Inc's. iPOD® (iPOD ist eine eingetragene Marke der Apple Computer Inc., Cupertino, Calif., USA). Ferner kommen als, an die Hilfseinrichtung anschließbare Audio-/Video-DatenQuellen ein Videospiele-Abspielgerät, ein tragbarer DVD-Player oder ein Camcorder in Betracht. An diese Rücksitz-Steuereinrichtung ist ferner ein Video-Monitor angeschlossen, auf welchem den Rücksitz-Passagieren die gespeicherten Video-Daten präsentiert werden können. Über Anordnung und Befestigung dieses Video-Monitors bzw. Bildschirms wird nichts gesagt. Folglich lässt sich diesem Dokument ein vom RSE-System entfernbares Wiedergabegerät mit Bildschirm nicht entnehmen.

Das am 11. Dezember 2014 veröffentlichte Dokument DE 10 2013 009 580 A1 betrifft ein Kraftwagen-Infotainmentsystem mit separater Anzeigeeinheit. Hier wird als bekannt vorausgesetzt, dass in einem Kraftwagen ein Infotainmentsystem bereitgestellt ist, das zum Bereitstellen der Infotainmentfunktion eine Steuereinrichtung und als Bedienschnittstelle eine von der Steuereinrichtung baulich getrennte Anzeigeeinheit aufweist. Die Anzeigeeinheit hat einen, vorzugsweise als Touchscreen ausgestalteten Bildschirm zur Darstellung von Anzeigedaten, zum Beispiel von Videodaten eines Spielfilms oder Grafikdaten eines Bedienmenüs des Infotainmentsystems. Diese Anzeigedaten werden durch die Steuereinrichtung bereitgestellt und an die Anzeigeeinheit übertragen.

Die Anzeigeeinheit ist im Kraftwageninnenraum durch eine Halteeinrichtung des Kraftwagens gehalten. Beispielsweise kann die Anzeigeeinheit mit ihrem Bildschirm in einem Rahmen befestigt sein, der im Fond an einer Rückseite eines Vordersitzes angebracht ist. Eine Besonderheit besteht darin, dass sich die Anzeigeeinheit von der Halteeinrichtung abnehmen lässt. Die Halteeinrichtung und die Anzeigeeinheit sind dazu derart ausgestaltet, dass sie zerstörungsfrei und reversibel voneinander lösbar sind. Beispielsweise kann die Anzeigeeinheit durch eine Schnappverbindung an der Halteeinrichtung gehalten sein oder durch einen Rastmechanismus oder auch mittels einer Schiene auf der Halteeinrichtung aufgesteckt sein. Ein Benutzer kann also die Anzeigeeinheit von der Halteeinrichtung abnehmen und sich die Anzeigeeinheit beispielsweise auf den Schoß legen. Die Steuereinrichtung ist dabei dazu ausgelegt, die Anzeigedaten an die Anzeigeeinheit auch dann zu übertragen, wenn die Anzeigeeinheit von der Halteeinrichtung abgelöst ist. Die Anzeigedatenübertragung kann dann mit Hilfe einer Funkverbindung erfolgen, vorzugsweise über eine WLAN Verbindung (WLAN = Wireless Local Area Network) und/oder über eine Bluetooth-Verbindung. Ein Nutzer kann somit bei Nutzung des Infotainmentsystems die Anzeigeeinheit unabhängig von der Halteeinrichtung im Kraftwagen bewegen und sie in einer für das Betrachten des Bildschirms günstigen Position und räumlichen Lage anordnen.

Jüngste Erfahrungen haben gezeigt, dass die Verwendung von WLAN in einem Kraftfahrzeug nicht unproblematisch ist. Die WLAN-Signale können auch außerhalb des Fahrzeugs empfangen werden und sind dort lediglich mit dem aktuell verwendeten Passwort gesichert. Sofern ein Täter mit Hilfe einer Passwort-Ermittlungs-Software das aktuelle Passwort ermittelt und in das Fahrzeug-Bussystem eingespeist hat, kann er die Kontrolle über das Fahrzeug gewinnen, da auch Schließsystem und Zündung über dieses Fahrzeug-Bussystem kontrolliert werden. Im Rahmen der vorliegenden Erfindung ist deshalb ein Rücksitz-Infotainmentsystem bevorzugt, bei welchem die Infotainmentdaten draht- oder leitungsgebunden bereitgestellt und übertragen werden.

Das Dokument US 5,964,601 A betrifft eine, an einem Kraftfahrzeug befindliche Halteeinrichtung für ein tragbares Endgerät. Bei diesem Endgerät handelt es sich um ein von Paketzustellem benutztes Handgerät, das einen Touchscreen aufweist, auf welchem ein Empfänger den Empfang der übergebenen Sendung bestätigen kann. Die Offenbarung beschäftigt sich im Wesentlichen damit, wie das Handgerät in die am Kraftfahrzeug ortsfest angeordnete Halteeinrichtung eingesetzt werden kann, um eine im Handgerät befindliche Batterie aufzuladen. Zusätzlich ist es möglich, beim Batterieladevorgang im Handgerät gespeicherte Informationen auszulesen und in die Halteeinrichtung zu überführen; ersichtlich erfolgt in diesem Falle der Datentransfer in einer Richtung vom Handgerät zur ortsfesten Halteeinrichtung. Im gesamten Dokument findet sich kein Hinweis darauf, dass die Halteeinrichtung an einem Kfz-Sitz, insbesondere an der Rückseite der Lehne eines Kfz-Sitzes befestigt werden soll. Weder "Rücksitz" noch "Infotainmentsystem" werden erwähnt oder angesprochen.

Das Dokument US 6,450,828 B1 betrifft eine Verbinderanordnung mit gleitfreien (keine Steckverbinder, keine Schleifkontakte) Verbinderkontakten. Diese Verbinderanordnung hat eine topfförmige Aufnahme, die ortsfest in die Armlehne eines, für Passagiere vorgesehenen Flugzeugsitzes eingesetzt ist. In den Hohlraum dieser topfförmigen Aufnahme kann (von einem Flugbegleiter bzw. Stewart auf Wunsch des Passagiers zeitweilig) ein Bolzen eingesetzt und darin ortsfest arretiert werden, der sich an einem Ende eines Armes befindet, dessen anderes Endes gelenkig mit einem Gehäuse verbunden ist, in/an dem sich ein mobiler Monitor befindet. Auf diesem Monitor wird dem Passagier Infotainment angeboten.

Für die vorliegende Betrachtung ist eine Ausführungsform bedeutsam, bei der sich am Grund des Hohlraums in der topfförmigen Aufnahme elektrische Kontaktflächen befinden (vgl. Fig. 8 des Dokumentes), an denen Audio- und/oder Videosignale anliegen. Diese Signale werden dem Monitor über Leiter bzw. Kabel zugeführt, die durch den Arm geführt sind. Die am Bolzen befindlichen Kontakte (das sind Gegenkontakte zu den Kontaktflächen dieser Leiter bzw. Kabel) können als POGO-Pin-Kontakte ausgebildet sein (vgl. Spalte 8, Zeilen 1 bis 9 des Dokumentes).

POGO-Pin-Kontakte enthalten typischerweise Federkontaktstifte (entsprechend der Terminologie der vorliegenden Anmeldung), die zur Ausbildung von Tastverbindungen entsprechend der Druckfeder-Technik bzw. SLC-Technik eingesetzt werden.

Insoweit offenbart das Dokument US 6,450,828 B1 bei Anwendung der Terminologie der vorliegenden Anmeldung
"ein Infotainmentsystem in einem Flugzeug,
das mit einem bordeigenen Bussystem ausgestattet ist,
das drahtgebunden Infotainmentdaten bereitstellt,
die auf einem Bildschirm eines mobilen Endgerätes darstellbar sind,
das mittelbar von einer, in die Armlehne eines Flugzeugpassagiersitzes eingesetzten Halteeinrichtung in einer zerstörungsfrei und reversibel lösbaren Weise in dem Flugzeug gehalten wird, und
diese Halteeinrichtung eine oder mehrere, mit elektrischen Kontakten versehene Kontaktschnittstelle(n) hat, an der/denen Infotainmentdaten anliegen, und wenigstens eine dieser Kontaktschnittstellen mit einer, mit korrespondierenden elektrischen Kontakten ausgerüsteten, dem mobilen Endgerät zugeordneten Benutzerschnittstelle koppelbar ist, um Infotainmentdaten drahtgebunden auf das mobile Endgerät zu übertragen und auf dessen Bildschirm darzustellen,
wobei die elektrischen Kontakte der Kontaktschnittstelle(n) und die damit korrespondierenden elektrischen Kontakte der Benutzerschnittstelle je entsprechend der Druckfeder-Technik bzw. SLC-Technik (abgeleitet von spring loaded contacts) ausgebildet sind und Tastverbindungen zwischen einer Anzahl federunterstützter Pins von Federkontaktstiften mit einer Anzahl Kontaktflächen erzeugen".

Das Dokument US 2004/0115994 A1 zeigt mit den Figuren 5, 6 und 7 - entsprechend der in den vorliegenden Anmeldungsunterlagen verwendeten Terminologie - eine mit Federkontaktstiften bestückte Federkontaktstiftleiste. Die Federkontaktstifte können in vorgegebener Anordnung innerhalb eines blockförmigen Kunststoffgehäuses montiert sein. Zum elektrischen Anschluss der Federkontaktstifte wird ausgeführt, dass ein (nicht dargestelltes) Stiftende vorhanden ist, zum Anschließen eines Drahtes oder eines Schaltungsstrangs mit Hilfe von Crimpen, Löten oder anderer bekannter elektrischer Verbindungsmaßnahmen.

Die resultierende Federkontaktstiftleiste kann die Verbinder-Schnittstelle in einem tragbaren Gerät, wie etwa einem Mobiltelefon bilden, das in eine Basisstation einsetzbar ist, in der sich als korrespondierende elektrische lösbare Kontakteinrichtung zur Schaffung von Gegenkontakten eine mit Kontaktpadstiften bestückte Kontaktpadstiftleiste befindet. Beim Einsetzen des Gerätes in seine Basisstation werden Tastverbindungen (tip-to-tip contacts) zwischen den federunterstützten Pins an den Federkontaktstiften und den Kontaktflächen der Kontaktpadstifte erzeugt.

Das Dokument GB 2243034 A betrifft elektrische Verbinder, die dazu dienen eine lösbare elektrische Verbindung herzustellen zwischen einem elektrischen Gerät und einem anderen elektrischen Gerät, oder zwischen einem elektrischen Gerät und einem Kabel, oder zwischen einem Kabel und einem anderen Kabel. Die lösbare elektrische Verbindung macht Gebrauch von der SLC-Technik und erzeugt Tastverbindungen zwischen federunterstützten Pins von Federkontaktstiften an einer Federkontaktstiftleiste mit Kontaktflächen von Kontaktpadstiften an einer Kontaktpadstiftleiste. Vorzugsweise können die Kontaktflächen der Kontaktpadstifte gegenüber einer Frontfläche der Kontaktpadstiftleiste zurückgesetzt angeordnet sein, um unerwünschte Kontakte mit artfremden Gegenständen, wie etwa Münzen zu vermeiden. Eine derartige Kontaktpadstiftleiste kann beispielsweise als Verbinder-Schnittstelle an einem Mobiltelefon diesen. Über den elektrischen Anschluss der Federkontaktstifte und/oder der Kontaktpadstifte wird nichts gesagt.

Das am 23. Oktober 2014 veröffentlichte Dokument DE 10 2013 013 167 B3 betrifft ein Kraftfahrzeug mit einem Busanschluss für ein mobiles Endgerät. Das Dokument enthält eine Figur, die hier mit Fig. 19 wiedergegeben ist. Danach weist ein Kraftfahrzeug 810, insbesondere ein Personenkraftwagen einen Kommunikationsbus 812 auf, der beispielsweise gemäß dem Standard CAN ausgestaltet sein kann. An den Kommunikationsbus sind Busteilnehmer 814, 816 angeschlossen, beispielsweise ein Steuergerät 816, das als Infotainmentsystem ausgebildet sein kann. Der Kommunikationsbus 812 ist über einen Busadapter 818 mit einem mobilen Endgerät 820 gekoppelt, das beispielsweise ein Tablet-PC sein kann, der eine Benutzerschnittstelle für das

Infotainmentsystem des Kraftfahrzeugs 810 bildet. Das Endgerät 820 kann beispielsweise kabellos frei in einem (nicht näher dargestellten) Fahrgastraum des Kraftfahrzeugs 810 bewegt werden und zum Beispiel auch aus dem Kraftfahrzeug 810 herausbewegt und außerhalb des Kraftfahrzeugs unabhängig von diesem betrieben werden. Das Endgerät 820 kann mit einer Halteeinrichtung 822 verbunden werden, um das Endgerät 820 fest in dem Fahrgastraum anzuordnen. Eine mechanische Fixierung des Endgerätes 820 durch die Halteeinrichtung 822 kann in an sich bekannter Weise realisiert werden; beispielsweise kann die Halteeinrichtung 822 eine Schnapp- oder Rastverbindung für das Endgerät 820 oder auch eine magnetische Fixierung oder ein Schienensystem umfassen. Die Halteeinrichtung 822 kann beispielsweise an einer Rückseite eines Fahrer- oder Beifahrersitzes bereitgestellt sein. Im Kraftfahrzeug 810 können mehrere Halteeinrichtungen 822 bereitgestellt sein. Wenn das Endgerät 820 bestimmungsgemäß mit der Halteeinrichtung 822 verbunden ist, ist auch eine elektrische (oder optische) Kontaktschnittstelle 824 des Busadapters 818 mit einer korrespondierenden Schnittstelle 826 des Endgerätes 820 gekoppelt. Beispielsweise kann die Kontaktschnittstelle 824 ein Stecker zum Beispiel mit elektrischen Kontakten sein, und die Schnittstelle 826 des Endgerätes 820 kann eine Buchse für diesen Stecker sein.

Im Hinblick auf die vorstehend referierten Dokumente geht die vorliegende Erfindung von einem Stand der Technik aus, der umfasst:
"Ein Rücksitz-Infotainmentsystem für ein Kraftfahrzeug (Kfz),
das mit einem bordeigenen Bussystem ausgestattet ist,
das drahtgebunden Infotainmentdaten in Form digitaler Multimediadaten bereitstellt,
die auf einem Bildschirm eines mobilen Endgerätes darstellbar sind,
das von einer, an einer Rückenlehne eines Kfz-Sitzes ausgebildeten Halteeinrichtung in einer zerstörungsfrei und reversibel lösbaren Weise in dem Kfz gehalten wird, und
diese Halteeinrichtung eine oder mehrere, mit elektrischen Kontakten versehene Kontaktschnittstelle(n) hat, an der/denen die drahtgebunden übermittelten Infotainmentdaten anliegen, und
wenigstens eine dieser Kontaktschnittstellen mit einer, mit korrespondierenden elektrischen Kontakten ausgerüsteten Benutzerschnittstelle am mobilen Endgerät koppelbar ist, um diese Infotainmentdaten auf das mobile Endgerät zu übertragen und auf dessen Bildschirm darzustellen, wobei
die elektrischen Kontakte der Kontaktschnittstelle(n) und die damit korrespondierenden elektrischen Kontakte der Benutzerschnittstelle je entsprechend der Druckfeder-Technik bzw. SLC-Technik (abgeleitet von spring loaded contact) ausgebildet sind und Tastverbindungen zwischen einer Anzahl federunterstützter Pins von Federkontaktstiften an einer Federkontaktstiftleiste mit einer Anzahl Kontaktflächen von Kontaktpadstiften an einer Kontaktpadstiftleiste erzeugen".

### AUSGABEN DER VORLIEGENDEN ERFINDUNG

Das aus DE 10 2013 013 167 B3 Rücksitz-Infotainmentsystem in einem Kfz ist dazu ausgelegt, dass das mobile Endgerät häufig von der Halteeinrichtung zerstörungsfrei gelöst und später wieder mit dieser wirksam verbunden wird, wobei elektrisch leitende Kontakte geschlossen werden, über welche die, in Form digitaler Multimediadaten vorliegenden Infotainmentdaten zuverlässig übertragbar sein müssen. Während einer wenigstens 10-jährigen Lebensdauer des Kfz kann mit mehreren zehntausend Kontakt-trennungen und erneuten Kontaktschließungen bzw. Verbindungszyklen der korrespondierenden elektrische Kontakte gerechnet werden.

Eine Aufgabe der vorliegenden Erfindung besteht darin,
ein Rücksitz-Infotainmentsystem der gattungsgemäßen (im Wesentlichen aus DE 10 2013 013 167 B3 bekannten) Art zu schaffen, das auch unter den vergleichsweise rauen Betriebsbedingungen in einem Kfz mehrere zehntausend elektrische Verbindungszyklen zwischen der Kontaktschnittstelle an der Halteeinrichtung mit der korrespondierenden Benutzerschnittstelle am mobilen Endgerät ermöglicht, um automotivgerecht, betriebssicher und zuverlässig in Form digitaler Multimediadaten vorliegende Infotainmentdaten aus dem Kfz-Bussystem unter Anwendung der Druckfeder-Technik bzw. SLC-Technik auf das mobile Endgerät zu übertragen und auf dessen Bildschirm darzustellen.

Die Übertragung der digitalen Multimediadaten erfolgt draht- oder leitungsgebunden über mehradrige elektrische Verbinder, deren Kontaktelemente für die Schaffung von Tastverbindungen nach der Druckfeder-Technik bzw. SLC-Technik ausgelegt sind. Eine weitere Aufgabe der vorliegenden Erfindung besteht darin, mehradrige elektrische Verbinder dieser Art bereitzustellen, die für das erfindungsgemäße Rücksitz-Infotainmentsystem besonders geeignet und bestimmt sind.

### ZUSAMMENFASSUNG DER ERFINDUNG

Mit der vorliegenden Erfindung wird bereitgestellt
ein Rücksitz-Infotainmentsystem für ein Kraftfahrzeug (Kfz),
das mit einem bordeigenen Bussystem ausgestattet ist,
das drahtgebunden Infotainmentdaten in Form digitaler Multimediadaten bereitstellt, die auf einem Bildschirm eines mobilen Endgerätes darstellbar sind,
das von einer, an einer Rückenlehne eines Kfz-Sitzes ausgebildeten Halteeinrichtung in einer zerstörungsfrei und reversibel lösbaren Weise in dem Kfz gehalten wird, und
diese Halteeinrichtung eine oder mehrere, mit elektrischen Kontakten versehene Kontaktschnittstelle(n) hat, an der/denen drahtgebunden übermittelte Infotainmentdaten anliegen, und
wenigstens eine dieser Kontaktschnittstellen mit einer, mit korrespondierenden elektrischen Kontakten ausgerüsteten Benutzerschnittstelle am mobilen Endgerät koppelbar ist, um Infotainmentdaten auf das mobile Endgerät zu übertragen und auf dessen Bildschirm darzustellen, wobei
die elektrischen Kontakte der Kontaktschnittstelle(n) und die damit korrespondierenden elektrischen Kontakte der Benutzerschnittstelle je entsprechend der Druckfeder-Technik bzw. SLC-Technik (abgeleitet von spring loaded contacts) ausgebildet sind und Tastverbindungen zwischen einer Anzahl federunterstützter Pins von Federkontaktstiften an einer Federkontaktstiftleiste mit einer Anzahl Kontaktflächen von Kontaktpadstiften an einer Kontaktpadstiftleiste erzeugen.

Die erfindungsgemäße Ausgestaltung bzw. Weiterbildung ist
dadurch gekennzeichnet, dass
- ein erster mehradriger elektrischer Verbinder vorhanden ist, der ein mehradriges elektrisches Kabel aufweist, das zwei entfernte Enden hat, wobei an dem einen Kabelende eine erste Kontaktpadstiftleiste elektrisch leitend angeschlos sen ist, und an dem anderen Kabelende eine zweite Kontaktpadstiftleiste elektrisch leitend angeschlossen ist; und ferner
- eine Führungsschiene vorhanden ist, die in eine Rückenlehne eines Kfz-Sitzes einsetzbar ist, und die einen Tunnel begrenzt, der offen an der Rückseite dieser Rückenlehne endet, und in diesen Tunnel die federunterstützten Pins von Feder kontaktstiften an einer Federkontaktstiftleiste hineinragen, die an der Führungsschiene befestigt ist;
- die Halteeinrichtung lösbar an diesem Kfz-Sitz anbringbar ist und
   eine Tafel aufweist, an welcher ein Schlitten schwenkbar angelenkt ist, der ein inneres Schlittenende und ein äußeres Schlittenende hat, zwischen denen sich ein Schlittenabschnitt erstreckt, der in den von der Führungsschiene begrenzten Tunnel einführbar ist und darin in einer vollständig eingeführten Position festlegbar ist, sowie - nach Lösung einer Arretierung - aus diesem Tunnel wieder heraus führbar ist, wenn die Halteeinrichtung von dem Kfz-Sitz getrennt werden soll;
- in das innere Schlittenende die erste Kontaktpadstiftleiste so eingesetzt ist, dass deren Kontaktflächen die federunterstützten Pins an der Federkontaktstiftleiste kontaktieren, wenn der Schlittenabschnitt vollständig in den Tunnel eingeführt ist;
- die Tafel eine, bei bestimmungsgemäßer Anordnung oben befindliche Kante hat, in der eine Nut ausgespart ist,
   in die eine zweite Kontaktpadstiftleiste so eingesetzt ist, dass deren Kontaktflächen nach oben zeigen; und
- das, die erste Kontaktpadstiftleiste mit der zweiten Kontaktpadstiftleiste verbindende Kabel durch den Schlittenabschnitt geführt ist, in die Tafel eintritt und durch den Tafel-Innenraum geführt ist.

Die erfindungsgemäß vorgesehenen, auf SLC-Technik basierenden Kontaktelemente in Form federunterstützter Federkontaktstifte und korrespondierender Kontaktpadstifte schaffen elektrische Tastverbindungen mit einem Kontaktwiderstand kleiner 0,03 Ohm und gewährleisten eine lange, nutzbare Lebensdauer von wenigstens 30000 Verbindungszyklen. Damit wird mit der vorliegenden Erfindung - trotz des, von einer Halteeinrichtung am Kfz-Sitz entfernbaren und wirksam mit dieser wieder verbindbaren mobilen Endgerätes - ein Rücksitz-Infotainmentsystem geschaffen, das auch unter den vergleichsweise rauen Betriebsbedingungen in einem Automobil eine automotivgerechte, betriebssichere und zuverlässige lange Lebensdauer gewährleistet.

Nach einem weiteren Gesichtspunkt der vorliegenden Erfindung werden mit der vorliegenden Erfindung die in einem solchen Rücksitz-Infotainrnentsystem eingesetzten mehradrigen elektrischen Verbinder bereitgestellt, die zur drahtgebundenen Übertragung der, in Form digitaler Multimediadaten vorliegenden Infotainmentdaten dienen.

Erfindungsgemäß ist hier ein erster mehradriger elektrischer Verbinder für ein solches Rücksitz-Infotainmentsytem vorgesehen, der sich
dadurch auszeichnet, dass
- der mehradrige elektrische Verbinder ein mehradriges elektrisches Kabel aufweist, das zwei entfernte Enden hat, wobei an dem einen Kabelende eine erste Kontaktpadstiftleiste elektrisch leitend angeschlossen ist, und an dem anderen Kabelende eine zweite Kontaktpadstiftleiste elektrisch leitend angeschlossen ist;
- jede Kontaktpadstiftleiste eine Anzahl gleicher, je ein Kontaktpad bildender Kontaktpadstifte aufweist, die parallel und im Abstand zueinander angeordnet, sowie senkrecht zur Kontaktpadstiftleisten-Längsachse ausgerichtet sind;
- jeder Kontaktpadstift zwei entfernte Enden hat, wobei das eine Kontaktpadstiftende eine Kontaktfläche bildet, und das andere Kontaktpadstiftende als Drahtbefestigungsmittel ausgebildet ist;
- an dieses Drahtbefestigungsmittel je ein Draht- oder Aderende eines Kabels des mehradrigen elektrischen Verbinders elektrisch leitend angeschlossen ist, so dass hier eine Drahtverbindungsstelle geschaffen ist; und
- die gesamte Anzahl Kontaktpadstifte einschließlich der Drahtverbindungsstellen in einen, die Kontaktflächen frei und zugänglich haltenden Körper aus Verguß masse eingebettet ist, der auch das anliegende Ende einer Kabelisolierung des ersten mehradrigen elektrischen Verbinders umgreift.

Vorzugsweise weist dieser erste mehradriger elektrische Verbinder eine Länge von 25 bis 35 cm auf.

Nach einem weiteren Aspekt der vorliegenden Erfindung ist hier
ein zweiter mehradriger elektrischer Verbinder für ein solches Rücksitz-Infotainmentsystem vorgesehen, der sich
dadurch auszeichnet, dass
dieser zweite mehradrige elektrische Verbinder ein mehradriges elektrisches Kabel aufweist, das zwei entfernte Enden hat, wobei an einem Kabelende eine Federkontaktstiftleiste angebracht ist,
- die eine Anzahl Federkontaktstifte enthält, die parallel und im Abstand zueinander angeordnet sowie senkrecht zu einer Federkontaktstiftleisten-Längsachse ausgerichtet sind;
- jeder Federkontaktstift zwei entfernte Enden hat, wobei das eine Federkontaktstiftende als verstellbarer federunterstützter Pin ausgebildet ist, und das andere Federkontaktstiftende als Drahtbefestigungsmittel ausgebildet ist, an das ein Draht- oder Aderende des Kabels elektrisch leitend angeschlossen ist, wobei je eine Drahtverbindungsstelle geschaffen wird; und
- die gesamte Anzahl Federkontaktstifte einschließlich der Drahtverbindungsstellen geschützt ausgebildet und angeordnet.

Diese geschützte Ausbildung und Anordnung kann beispielsweise vorsehen, dass die Drahtverbindungsstellen in einen Körper aus Vergussmasse eingebettet sind. .......

Vorzugsweise ist dieser zweite mehradrige elektrische Verbinder als Federkontaktstift-Verbinder ausgebildet, bei dem die Federkontaktstiftleiste einstückig an einem hohlen, kastenförmigen Verbindergehäuse angeformt ist, in dessen Hohlraum die Drahtverbindungsstellen hineinragen; und
dieses Verbindergehäuse eine offene Rückseite hat, die mit einem Deckel verschlossen ist.

Vorzugsweise bildet dieses Verbindergehäuse im Wesentlichen einen offenen Kasten, der eine Vorderwand hat; und
die Federkontaktstiftleiste ist an dieser Vorderwand einstückig angeformt.

Vorzugsweise ist dieses Verbindergehäuse im Spritzgießverfahren aus thermoplastischem Kunststoff erzeugt.

### WEITERE VORTEILHAFTE AUSGESTALTUNGEN DER ERFINDUNG

Beim erfindungsgemäßen Rücksitz-Infotainmentsystem ist vorgesehen, dass
- eine Führungsschiene vorhanden ist, die in eine Rückenlehne eines Kfz-Sitzes eingesetzt ist, und die einen Tunnel begrenzt, der offen an der Rückseite dieser Rückenlehne endet;
- die Halteeinrichtung lösbar an diesem Kfz-Sitz anbringbar ist und
   eine Tafel aufweist, an welcher ein Schlitten schwenkbar angelenkt ist,
   der einen Schlittenabschnitt hat,
   der in den von der Führungsschien begrenzten Tunnel einführbar ist und darin in einer vollständig eingeführten Position festlegbar ist, sowie - nach Lösung einer Arretierung - aus diesem Tunnel wieder herausführbar ist, wenn die Halteeinrichtung von dem Kfz-Sitz getrennt werden soll; und
- das mobile Endgerät ein Tablet-Computer ist, der in einer zerstörungsfrei und reversibel lösbaren Weise an dieser Tafel festlegbar ist.

Wenn das Rücksitz-Infotainmentsystem nicht benutzt werden soll, kann die Halteeinrichtung vom Kfz-Sitz getrennt werden und im Kfz an einem anderen Ort untergebracht und aufbewahrt werden, beispielsweise in einer Tasche oder in einem angepassten Fach oder Abteil im Fond des Kfz. Die Sichtbeziehungen eines Rücksitz-Passagiers sind nicht länger eingeschränkt, weil die Tafel entfernt ist.

Das mit einem Bildschirm versehene mobile Endgerät, insbesondere ein Tablet-Computer, nachstehend kurz "das Tablet" kann in einer zerstörungsfrei und reversibel lösbaren Weise an dieser Tafel festgelegt werden. Hierzu ist vorzugsweise im Innenraum der Tafel ein Arretiermechanismus ausgebildet, der bei einer Anlage des Tablet an einer Tafel-Anlagefläche eine Tablet-Seitenkante mit Hilfe einer ersten federunterstützten Schnappverbindung formschlüssig umgreift, und der dabei eine andere, gegenüber befindliche Tablet-Seitenkante mit Hilfe einer zweiten federunterstützten Schnappverbindung formschlüssig umgreift; das Tablet kann aus dem resultierenden Griff gelöst und von der Tafel entfernt werden, indem das Tablet längs der Tafel-Anlagefläche - bei bestimmungsgemäßer Anordnung - nach oben bewegt, geschoben oder gezogen wird.

Es wird eine einfach ausführbare und auch im fahrenden Fahrzeug höchst zuverlässige Festlegung des mobilen Endgerätes innerhalb des Fahrzeugs an der Tafel einer Halteeinrichtung erhalten, die bei Bedarf zerstörungsfrei und reversibel lösbar ist.

Das erfindungsgemäße Rücksitz-Infotainmentsystem enthält eine Federkontaktstiftleiste. Vorzugsweise ist eine solche Federkontaktstiftleiste vorgesehen,
- die eine Anzahl Federkontaktstifte enthält, die parallel und im Abstand zueinander angeordnet sowie senkrecht zu einer Federkontaktstiftleisten-Längsachse ausgerichtet sind;
- jeder Federkontaktstift zwei entfernte Enden hat, wobei das eine Federkontaktstiftende als federunterstützter Pin ausgebildet ist, und das andere Federkontaktstiftende als Drahtbefestigungsmittel ausgebildet ist, an das ein Draht- oder Ader ende eines mehradrigen Kabels elektrisch leitend angeschlossen ist, wobei je eine Drahtverbindungsstelle geschaffen wird; und
diese Federkontaktstiftleiste an der Führungsschiene so angebracht ist, dass die federunterstützten Pins in den Tunnel hineinragen.

Es wird eine Anordnung geschaffen, bei weicher diese federunterstützten Pins Kontaktflächen an Kontaktpadstiften kontaktieren können, die sich an einer Kontaktpadstiftleiste befinden, die in das innere Schlittenende eingesetzt ist.

Das erfindungsgemäße Rücksitz-Infotainmentsystem enthält einen zweiten mehradrigen elektrischen Verbinder, der ein mehradriges elektrisches Kabel ausweist, das zwei entfernte Kabelenden hat, wobei an ein Kabelende eine Federkontaktstiftleiste elektrisch leitend angeschlossen ist. Vorzugsweise ist dieses Kabel innerhalb des Kfz-Sitzes bis zum Bodenbereich des Fahrzeugs geführt; dort sind einige Kabeladern an das Kfz-Bussystem angeschlossen; ferner ist dort wenigstens eine weitere Kabelader an die Kfz-Stromversorgung angeschlossen.

Die vom Kfz-Bussystem bereitgestellten Infotainmentdaten werden drahtgebunden den in den Tunnel hineinragenden federunterstützten Pins an der Federkontaktstiftleiste zugeführt und stehen dort - in Form von Tastverbindungen -zum Abgreifen durch andere elektrische Kontaktelemente bereit.

Die vorstehend genannten Drahtverbindungsstellen sind geschützt ausgebildet. Hierzu kann vorzugsweise vorgesehen sein, dass
diese Federkontaktstiftleiste einstückig an einem hohlen, kastenförmigen Verbindergehäuse angeformt ist, in dessen Hohlraum die Drahtverbindungsstellen hineinragen, und die Rückseite dieses Verbindergehäuses mit einem anbringbaren Deckel verschlossen ist.

Dieses Verbindergehäuse kann an der Führungsschiene so festgelegt werden, dass die federunterstützten Pins an der Federkontaktstiftleiste in genau der gewünschten Anordnung und Ausrichtung in den Tunnel hineinragen, um die Kontaktflächen an den Kontaktpadstiften zu kontaktieren, die sich am inneren Schlittenende befinden.

Weiterhin ist beim erfindungsgemäßen Rücksitz-Infotainmentsystem vorgesehen, dass
- der Schlitten ein inneres Schlittenende und ein äußeres Schlittenende hat, zwischen denen sich ein Schlittenabschnitt erstreckt;
- in das innere Schlittenende eine erste Kontaktpadstiftleiste eingesetzt ist, deren Kontaktflächen die federunterstützten Pins an der Federkontaktstiftleiste kontaktieren, wenn der Schlittenabschnitt vollständig in den Tunnel eingeführt ist;
- die Tafel eine, bei bestimmungsgemäßer Anordnung oben befindliche Kante hat, in der eine Nut ausgespart ist;
- in diese Nut eine zweite Kontaktpadstiftleiste so eingesetzt ist, dass deren Kontaktflächen nach oben zeigen; und
- ein durch den Schlittenabschnitt geführtes, in die Tafel eintretendes und durch den Tafelinnenraum geführtes mehradriges Kabel des ersten mehradrigen elektrischen Verbinders die erste Kontaktpadstiftleiste mit der zweiten Kontaktpadstiftleiste verbindet.

Die Infotainmentdaten sind innerhalb der Halteeinrichtung drahtgebunden bis zu einer oben befindlichen Kante an der Tafel der Halteeinrichtung geführt und stehen dort zum Abgriff durch ein angepasstes, lösbares mehrpoliges elektrisches Kontaktelement am mobilen Endgerät, insbesondere an einem Tablet-Computer zur Verfügung.

Weiterhin kann bei dieser Ausführungsform vorzugsweise vorgesehen sein, dass
- der Tablet-Computer einen Bildschirm und bei bestimmungsgemäßer Anordnung eine oben befindliche Kante hat;
- benachbart und parallel zu dieser oben befindlichen Kante an der zum Bildschirm entgegengesetzten Rückseite des Tablet-Computers eine Leiste angebracht ist, von der eine Zunge absteht, die parallel und im Abstand zu dieser Rückseite ausgerichtet ist;
- in diese Leiste eine Federkontaktstiftleiste so eingesetzt ist, dass deren federunterstützte Pins bei dieser Anordnung nach unten gerichtet sind und - parallel und im Abstand zur Rückseite - über eine Frontfläche der Leiste vorstehen;
- an die Federkontaktstifte dieser Federkontaktstiftleiste Adern eines mehradrigen elektrischen Kabels eines zweiten mehradrigen elektrischen Verbinders angeschlossen sind, die galvanisch mit elektrischen und/oder elektronischen Komponenten des Tablet-Computers verbunden sind; und
- diese Zunge so in die Nut an der Tafel einsetzbar ist, dass die federunterstützten Pins der Federkontaktstifte an der Federkontaktstiftleiste die Kontaktflächen der Kontaktpadstifte an der Kontaktpadstiftleiste kontaktieren, um dem Tablet-Computer Infotainmentdaten zuzuführen, die auf dessen Bildschirm darstellbar sind.

Diese Ausführungsform der vorliegenden Erfindung schafft ein Rücksitz-Infotainmentsystem, bei dem
- eine Halteeinrichtung lösbar an der Rückseite der Rückenlehne eines Kfz-Sitzes anbringbar ist;
- an dieser Halteeinrichtung ein mit einem Bildschirm versehenes mobiles Endgerät, insbesondere ein Tablet-Computer, in einer zerstörungsfrei und reversibel lösbaren Weise in dem Kfz gehalten werden kann; und
- auf diesem Bildschirm Infotainment darstellbar ist, das Infotainmentdaten entspricht, die vom Kfz-Bussystem bereitgestellt werden und die drahtgebunden über mehradrige elektrische Verbinder weitergeleitet werden, deren lösbare mehrpolige elektrische Kontaktelemente Tastverbindungen entsprechend der Druckfeder-Technik erzeugen. Diese Tastverbindungen haben einen Kontaktwiderstand kleiner 0,03 Ohm und gewährleisten auch unter Automotiv-Betriebsbedingungen eine lange Lebensdauer mit 30000 und mehr sicheren und zuverlässigen Verbindungszyklen.

Eine Anzahl Tastverbindungen dieser Art werden je zwischen den federunterstützten Pins der Federkontaktstifte an einer Federkontaktstiftleiste mit den Kontaktflächen der Kontaktpadstifte an einer Kontaktpadstiftleiste erzeugt. Wenigstens eine Kontaktpadstiftleiste ist an einem Ende eines mehradrigen elektrischen Kabels angeschlossen, das für die Übermittlung digitaler Multimediadaten ausgelegt ist. Kabel und erste und/oder zweite Kontaktpadstiftleiste bilden einen ersten erfindungsgemäßen mehradrigen elektrischen Verbinder.

In gleicher Weise ist eine Federkontaktstiftleiste an einem Ende eines mehradrigen elektrischen Kabels angeschlossen, das für die Übermittlung digitaler Muitimediadaten ausgelegt ist. Kabel und Federkontaktstiftleiste bilden einen zweiten erfindungsgemäßen mehradrigen elektrischen Verbinder. Eine besondere Ausführungsform des zweiten mehradrigen elektrischen Verbinders bildet den mehradrigen elektrischen Federkontaktstift-Verbinder, dessen Federkontaktstiftleiste an einem hohlen kastenförmigen Verbinderkörper angeformt ist, der so an der Führungsschiene befestigt ist, dass die federunterstützten Pins der Federkontaktstifte an der Federkontaktstiftleiste in den von der Führungsschiene begrenzten Tunnel hineinragen.

Der zweite mehradrige elektrische Verbinder hat ein für die Übermittlung niedriger Spannungen und digitaler Mediadaten geeignetes elektrisches Kabel, das mit einer Kabelisolierung versehen ist und das eine Anzahl einzeln isolierter Drähte oder Adern enthält. An dem einen Kabelende kann eine beliebig auswählbare, mehrpolige Kontakteinrichtung angebracht sein, die an eine weitere, korrespondierende, in einem elektrischen und/oder elektronischen Gerät befindliche Kontakteinrichtung angeschlossen werden kann. Für diese Kontakteinrichtungen kommen beispielsweise herkömmliche Steckverbinder-Kontakteinrichtungen in Betracht, da diese innerhalb des Gerätes befindlichen Kontakteinrichtungen nur selten gelöst und erneut geschlossen werden müssen. Hier ist die Anzahl der mit der Steckverbindertechnik erzielbaren Verbindungszyklen völlig ausreichend. Alternativ könnten auch hier auf SLC-Technik beruhende Kontakteinrichtungen eingesetzt werden. Nach einer weiteren Alternative können die abisolierten Draht- oder Aderenden an diesem Kabelende auch direkt mit Kontaktstellen auf einer Leiterplatte oder dergleichen verbunden sein. Am anderen Kabelende ist die vorstehend genannte Federkontaktstiftleiste angebracht. Je nach Größe des Gerätes kann für diesen zweiten mehradrigen elektrischen Verbinder typischerweise eine Kabellänge von etwa 6 cm bis 40 cm in Betracht kommen. Diese zweiten mehradrigen elektrischen Verbinder sind für den Einsatz Im Automotivbereich ausgelegt.

Die Federkontaktstiftleiste am zweiten mehradrigen elektrischen Verbinder weist auf:
- eine Anzahl gleicher Federkontaktstifte, die parallel und im Abstand zueinander angeordnet, sowie senkrecht zur Federkontaktstiftleisten-Längsachse ausgerichtet sind;
- an dem zum federunterstützten Pin entgegengesetzten Ende an jedem Federkontaktstift ist ein Drahtbefestigungsmittel einstückig angeformt;
- dieses Drahtbefestigungsmittel ist mit je einem Draht- oder Aderende eines Kabels des zweiten mehradrigen elektrischen Verbinders elektrisch leitend verbunden, wobei je eine Drahtverbindungsstelle geschaffen wird; und
- die gesamte Anzahl Federkontaktstifte einschließlich der Drahtverbindungsstellen ist in einen Körper aus Vergußmasse eingebettet, der auch das anliegende Ende der Kabelisolierung des Kabels des zweiten mehradrigen elektrischen Verbinders umgreift.

Das Einbetten der gesamten, fertig bestückten Federkontaktstiftleiste in einen Körper aus Vergußmasse schützt die offenen, ansonsten nicht isolierten Kontaktstellen an den Drahtbefestigungsmitteln. Bei letzteren kann es sich beispielsweise um Lötkelche, um Crimpröhrchen, in die ein Draht eingeführt und anschließend die Anordnung aus Röhrchen und eingeführtem Draht gecrimpt wird, oder um eine Gabel aus zwei benachbarten beabstandete Stiften handeln, zwischen denen ein Verdrahtungsschlitz gebildet ist, in den ein anzuschließender Draht eingelegt, und die gesamte Anordnung anschließend zusammen gepresst wird. Das in den Körper eingebettete Ende der Kabelisolierung schafft eine Zugentlastung. Ferner kann dem anschließenden Kabelabschnitt eine vorgegebene Richtung erteilt werden.

Vorzugsweise kann von diesem Körper an wenigstens zwei entfernten Enden je ein Befestigungsmittel abstehen, mit dessen Hilfe die Federkontaktstiftleiste an einer Auflage festgelegt werden kann.

Dieses Befestigungshilfsmittel kann vorzugsweise eine Lasche sein, in der eine Bohrung ausgespart ist, durch die eine Schraube führbar ist, mit deren Hilfe die Federkontaktstiftleiste an einer Auflage festgelegt werden kann.

Ein Verfahren zur Herstellung der vorstehend erläuterten Federkontaktstiftleiste kann vorzugsweise vorsehen, dass
- ein, mit einer Anzahl parallel und beabstandet ausgerichteter Bohrungen versehener Positionierkörper aus thermoplastischem Kunststoff bereitgestellt wird;
- in jede Bohrung, oder in die meisten Bohrungen, je ein Federkontaktstift soweit eingeführt wird, bis ein Anschlag am Außenumfang des Federkontaktstiftgehäuses an einem Bohrungsende anliegt;
- an die freiliegenden Drahtbefestigungsmittel je ein Draht- oder Ader des zweiten mehradrigen elektrisch leitenden Verbinders elektrisch leitend angeschlossen wird, so dass hier eine Drahtverbindungsstelle geschaffen wird; und
- die so erhaltene Anordnung in den Formhohlraum einer Spritzgießmaschine eingebracht und unter Nieder-Druck- und Nieder-Temperatur-Bedingungen mit ausgewählter Vergußmasse so umspritzt wird, dass die Drahtverbindungsstellen in den gebildeten Vergußmassenkörper eingebettet werden.

Vorzugsweise kann ein länglicher Positionierkörper vorgesehen werden, an dem die Bohrungen senkrecht zu einer Körperlängsachse ausgerichtet sind. An den beiden entfernten Enden des länglichen Körpers kann vorzugsweise je ein Befestigungshilfsmittel angeformt sein. Dieses Befestigungshilfsmittel wird dann aus dem harten und widerstandsfähigen Positionierkörpermaterial bestehen.

Bei einem alternativen Verfahren zur Herstellung der vorstehend erläuterten Federkontaktstiftleiste kann vorzugsweise vorgesehen sein, dass
- halbe Positionierkörper aus thermoplastischem Kunststoff bereitgestellt werden, die eine Anzahl parallel und beabstandet ausgerichtete, offene, halbkreisförmige Nuten zur Aufnahme je einer halbkreisförmigen Hälfte eines Federkontaktstift-Gehäuseteils aufweisen;
- Federkontaktstifte bereitgestellt werden, an deren Drahtbefestigungsmittel bereits je ein Draht- oder Aderende des Kabels des zweiten mehradrigen elektrischen Verbinders elektrisch leitend angeschlossen ist, so dass hier Drahtverbindungs stellen geschaffen sind;
- in jede offene halbkreisförmige Nut, oder in die meisten offenen, halbkreisförmigen Nuten, am halben Positionierkörper je ein so vorbereitetes Federkontaktstift-Gehäuseteil so eingelegt wird, dass ein Anschlag am Außenumfang des Federkontaktstiftgehäuses an einem Nutende anliegt;
- auf den so erhaltenen, bestückten halben Positionierkörper ein korrespondierender halber Positionierkörper so aufgelegt wird, um einen vollständigen Positionierkörper zu erhalten, und beide halben Positionierkörper dauerhaft miteinander verbunden, insbesondere miteinander verschweißt werden; und
- die so erhaltene Anordnung in den Formhohlraum einer Spritzgießmaschine eingebracht und unter Nieder-Druck- und Nieder-Temperatur-Bedingungen mit ausgewählter Vergußmasse so umspritzt wird, dass die Drahtverbindungsstellen in den gebildeten Vergußmassenkörper eingebettet werden.

Die hier in Betracht kommenden Federkontaktstifte sind kleine Teile und haben - einschließlich Drahtverbindungsmittel - bei maximal hervorstehendem federunterstütztem Pin typischerweise nur eine Länge von etwa 12 mm oder eine noch kleinere Länge. Die händische Handhabung solch kleiner Teile ist schwierig und aufwändig. Das vorstehend erläuterte alternative Verfahren ermöglicht es, solch kleine Teile in einem Automaten in richtiger Anordnung am Drahtverbindungsmittel mit einem Aderende der abisolierten Adern des Kabels des elektrischen Verbinders elektrisch leitend zu verbinden, und das dann so erhaltene Zwischenprodukt entweder händisch in die offene halbkreisförmige Nut eines vorgelegten halben Positionierkörpers einzulegen, oder auch dieses Einlegen von einem Automaten durchführen zu lassen. Die Auswahl der Vergußmasse kann ohne Rücksichtnahme auf den Schmelzpunkt eines gegebenenfalls eingesetzten Lötmittels erfolgen, sofern die Aderenden an Lötkelche an den Federkontaktstiften angelötet worden sind. Es werden Vorteile in der Handhabung erzielt, die Produktionsgeschwindigkeit wird gesteigert, und der Anteil an fehlerhaften Produkten wird erheblich vermindert.

Das erfindungsgemäße Rücksitz-Infotainmentsystem enthält einen ersten mehradrigen elektrischen Verbinder, der ein mehradiges elektrisches Kabel aufweist, das zwei entfernte Enden hat, wobei an dem einen Kabelende eine erste Kontaktpadstiftleiste elektrisch leitend angeschlossen ist, und an dem anderen Kabelende eine zweite Kontaktpadstiftleiste elektrisch leitend angeschlossen ist. Vorzugsweise ist hier vorgesehen, dass
- jede Kontaktpadstiftleiste eine Anzahl gleicher, je ein Kontaktpad bildender Kontaktpadstifte aufweist, die parallel und im Abstand zueinander angeordnet, sowie senkrecht zu einer Kontaktpadstiftleisten-Längsachse ausgerichtet sind;
- jeder Kontaktpadstift zwei entfernte Enden hat, wobei das eine Kontakpadstiftende eine Kontaktfläche bildet, und das andere Kontaktpadstiftende als Drahtbefestigungsmittel ausgebildet ist;
- an dieses Drahtbefestigungsmittel je ein Draht- oder Aderende eines Kabels des ersten mehradrigen elektrischen Verbinders elektrisch leitend angeschlossen ist, so dass hier eine Drahtverbindungsstelle geschaffen ist;
- die gesamte Anzahl Kontaktpadstifte einschließlich der Drahtverbindungsstellen in einen, die Kontaktflächen frei und zugänglich haltenden Körper aus Vergußmasse eingebettet ist, der auch das anliegende Ende einer Kabelisolierung des Kabels des zweiten mehradrigen elektrischen Verbinders umgreift.

Vorzugsweise kann diese Kontaktpadstiftleiste einen länglichen Körper bilden, der zwei entfernten Enden hat, an denen je ein Befestigungshilfsmittel angeformt ist, mit dessen Hilfe die Kontaktpadstiftleiste an einer Auflage festgelegt werden kann.

Eine solche Kontaktpadstiftleiste stellt die regelmäßig angeordneten Kontaktflächen zur Verfügung, die im Falle der Tastverbindungen von den Pins der Federkontaktstifte an der oben erläuterten Federkontaktstiftleiste kontaktiert werden. Vorzugsweise haben die Federkontaktstifte und die Kontaktpadstifte im Wesentlichen die gleichen Durchmesser. Die Federkontaktstifte und die Kontaktpadstifte sind an ihren Leisten in einer oder zwei geraden Reihe(n) angeordnet, und zwischen zwei benachbarten Federkontaktstiften, sowie zwischen zwei benachbarten Kontaktpadstiften - je gemessen zwischen den Mittellängsachsen der benachbarten Stifte - ist je der gleiche Abstand vorgesehen ist, typischerweise ein Abstand von 1,27 mm (= 1/20 Zoll) oder ein Abstand von 1,91 mm (= 1/15 Zoll), oder ein Abstand von 2,0 mm oder ein Abstand von 2,54 mm (= 1/10 Zoll). Damit können Federkontaktstiftleisten mit korrespondierenden Kontaktpadstiftleisten eine Vielzahl von elektrisch leitenden Tastverbindungen mit je geringem Kontaktwiderstand erzeugen.

Zu bevorzugten Drahtverbindungsmitteln gehören Lötkelche, Crimpröhrchen oder Drahtverbindungschlitze, die von einer Gabel aus zwei benachbarten parallelen und beabstandeten Stiften begrenzt sind. Diese Drahtverbindungsmittel sind einfach aufgebaut, in der einschlägigen Verbindungstechnik üblich und können mit üblichen Automaten kontaktiert werden, um Drahtenden oder Aderenden anzuschließen.

An der Kontaktfläche der Kontaktpadstifte kann eine Vertiefung ausgebildet sein. Eine solche Vertiefung erhöht die anliegende Fläche zum Gegenkontakt und vermindert den Kontaktwiderstand, wenn als Gegenkontakt ein Pin eingesetzt, der in einer Halbkugel endet.

Zu bevorzugten Befestigungshilfsmitteln gehört eine Lasche, in der eine Bohrung oder ein "Auge" ausgespart ist, durch die/das eine Schraube führbar ist, mit deren Hilfe die Kontaktpadstiftleiste an einer Auflage festgelegt werden kann. Alternativ kann an der Lasche ein abstehender Dom einstückig angeformt sein, der in eine elastisch verformbare, eine Arretierung liefernde Bohrung an der Auflage einführbar ist. Es werden einfache und sichere Verbindungsmittel erhalten.

Das Einbetten aller Kontaktpadstifte in einen Körper aus Vergußmasse schützt die offenen, ansonsten nicht isolierten Kontaktstellen an den Drahtbefestigungsmitteln. Das in den Körper eingebettete Ende der Kabelisolierung am Kabel des mehradrigen elektrischen Verbinders schafft eine Zugentlastung. Ferner kann dem anschließenden Kabelabschnitt eine vorgegebene Richtung erteilt werden.

Nach einer weiteren vorteilhaften Ausgestaltung der vorliegenden Erfindung ist an einer solchen Kontaktpadstiftleiste vorzugweise vorgesehen, dass
- die Kontaktpadstiftleiste eine Frontfläche hat, und die Kontaktflächen der Kontaktpadstifte mit dieser Frontfläche fluchten; oder
- die Kontaktpadstiftleiste eine Frontfläche hat, und je ein Abschnitt der Kontaktpadstifte ein Stück weit über diese Frontfläche hinaus vorsteht, so dass die Kontaktflächen der Kontaktpadstifte zu dieser Frontfläche beabstandet angeordnet sind; oder
- die Frontpartie der Kontaktpadstiftleiste aus einem Positionierkörper besteht, in dem parallele, beabstandete Sackbohrungen ausgespart sind, und die Kontaktflächen der Kontaktpadstifte der Kontaktpadstiftleiste am Grund dieser Sackbohrungen angeordnet sind.

Die gesamte Ausbildung mit den vorstehend genannten Merkmalen fördert und verbessert die sichere Verwendung der Kontaktpadstiftleiste im Automotivbereich.

Ein Verfahren zur Herstellung der vorstehend erläuterten Kontaktpadstiftleiste kann vorzugsweise vorsehen, dass
- ein, aus thermoplastischem Kunststoff bestehender positionierkörper bereitgestellt wird,
   -- an dem in regelmäßigen Abständen parallel ausgerichtete Bohrungen ausgebildet sind, in die je ein Kontaktpadstift eingesetzt werden kann; und
   -- an denen eine, diese Bohrungen schneidende gerade, ebene Frontfläche ausgebildet ist, die senkrecht zu diesen Bohrungen ausgerichtet ist;
- in jede Bohrung, oder in die meisten Bohrungen, je ein Kontaktpadstift soweit eingeführt wird, bis ein Anschlag am Außenumfang des Kontaktpadstiftes an einem Bohrungsende anliegt;
- as die freiliegenden Drahtbefestigungsmittel je ein Draht- oder Aderende eines Kabels des ersten mehradrigen elektrischen Verbinders elektrisch leitend ange schlossen wird, so dass hier je eine Drahtverbindungsstelle geschaffen wird; und
- die so erhaltene Anordnung in den Formhohlraum einer Spritzgießmaschine eingebracht und dort unter Niederdruck- und Niedertemperatur-Bedlngungen mit ausgewählter Vergußmasse so umspritzt wird, damit die Drahtverbindungsstellen in den Vergußmassenkörper eingebettet werden, und die Kontaktflächen der Kontaktpadstifte frei und zugänglich bleiben.

Vorzugsweise kann dieser Positionierkörper ein länglicher Körper sein, an dem die Bohrungen senkrecht zu einer Körperlängsachse ausgerichtet sind. Vorzugsweise kann dieser längliche Körper zwei entfernte Enden haben, an denen je ein Befestigungshilfsmittel angeformt ist. Das Befestigungshilfsmittel wird dann aus dem harten und widerstandsfähigen Positionierkörpermaterial bestehen.

Ein alternatives Verfahren zur Herstellung der vorstehend erläuterten Kontaktpadstiftleiste kann vorzugsweise vorsehen, dass
- zwei Positionierkörperhäften bereitgestellt werden, die nach Vereinigung einen dauerhaften Positionierkörper ergeben;
- an jeder Positionierkörperhälfte je eine ebene Oberfläche ausgebildet ist, an der parallel und im Abstand zu einander angeordnete, nach außen offene, halbkreisförmige Nuten ausgebildet sind;
- in die nach außen offenen, halbkreisförmigen Nuten an der einen Positionierkörperhälfte Kontaktpadstifte eingelegt werden; und
- auf die so erhaltene, mit Kontaktpadstiften bestückte Positionierkörperhälfte die andere Positionierkörperhälfte aufgesetzt wird, und beide Positionierkörperhälften dauerhaft miteinander vereinigt werden; und
- der so erhaltene, mit Kontaktpadstiften bestückte Positionierkörper dem weiteren, oben erläuterten Verfahren zur Umspritzung mit Vergußmasse zugeführt wird.

Nach einer vorteilhaften Ausgestaltung der vorstehend genannten Verfahren, können in die Bohrungen am Positionierkörper oder in die nach außen offenen, halbkreisförmigen Nuten an der Positionierkörperhälfte je Kontaktpadstifte eingesetzt bzw. eingelegt werden, an deren Drahtverbindungsmittel bereits vorher ein Draht- oder Aderende eines Kabels des ersten mehradrigen elektrischen Verbinders elektrisch leitend angeschlossen worden ist, so dass hier je eine Drahtverbindungsstelle geschaffen worden ist.

Die hier in Betracht kommenden Kontaktpadstifte sind kleine Teile und haben - einschließlich Drahtverbindungsmittel - typischerweise nur eine Länge von etwa 8 mm oder eine noch kleinere Länge. Die händische Handhabung solch kleiner Teile ist schwierig und aufwändig. Das vorstehend erläuterte alternative Verfahren ermöglicht es, solch kleine Teile in einem Automaten in richtiger Anordnung am Drahtverbindungsmittel mit einem abisolierten Ende der Drähte oder Adern des Kabels des mehradrigen elektrischen Verbinders elektrisch leitend zu verbinden, und das dann so erhaltene Zwischenprodukt entweder händisch in die Bohrung am Positionierkörper einzusetzen oder in die nach außen offene, halbkreisförmige Nut an der Positionierkörperhälfte einzulegen, oder auch dieses Einsetzen bzw. Einlegen von einem Automaten durchführen zu lassen. Die Auswahl der Vergußmasse kann ohne Rücksichtnahme auf den Schmelzpunkt des gegebenenfalls eingesetzten Lötmittels erfolgen, sofern die Draht-oder Aderenden an Lötkelche an den Kontaktpadstiften angelötet worden sind. Es werden Vorteile in der Handhabung erzielt, die Produktionsgeschwindigkeit wird gesteigert, und der Anteil an fehlerhaften Produkten wird erheblich vermindert.

Ein weiterer Vorteil der vorstehend erläuterten Verfahren besteht darin, dass beim Umspritzen ein Kunststoff-Formkörper geschaffen wird, der nicht nur die Drahtverbindungsstellen einschließt und damit schützt, sondern der auch das Kabelende am Kabel des ersten mehradrigen elektrischen Verbinders umgreift, um so eine innige Verbindung zwischen dessen Kabelisolierung und dem Vergußmassenörper zu schaffen, die für eine Zugentlastung sorgt.

Ferner kann im Rahmen der vorliegenden Erfindung ein mehradriger elektrischer Verbinder bereitgestellt werden, der ein mit einer Kabelisolierung versehenen Kabel aufweist, das zwei entfernte Kabelenden hat, wobei an einem Kabelende eine vorstehend erläuterte Kontaktpadstiftleiste elektrisch leitend angeschlossen ist.

Den Kontaktbereich an der Kontaktpadstiftleiste liefert die, mit den Kontaktflächen an den Kontaktpadstiften fluchtende Frontfläche an den Positionierkörpern. Diese gerade und ebene Frontfläche ist aus dem Material der Positionierkörper gebildet, meist harte, widerstandsfähige und verschleißfeste Kunststoffe, wie Polyester, Polyamide und Polyazetale (POM), die häufig mit Glaspartikeln gefüllt bzw. verstärkt sind. Es wird ein widerstandsfähiger, verschleißfester Kontaktbereich geschaffen, der die lange störungsfreie Gebrauchsdauer der Kontaktpadstiftleiste unterstützt.

Nachstehend wird die Erfindung mehr im Einzelnen anhand bevorzugter Ausführungsformen mit Bezugnahme auf die dazu gehörigen Zeichnungen erläutert.
Hierbei ist zu beachten, dass es sich bei den hier verwendeten Federkontaktstiften und Kontaktpadstiften um vergleichsweise kleine Teile handelt, typischerweise mit Abmessungen kleiner 12 mm bzw. kleiner 8 mm. In den Zeichnungen sind diese Teile und die damit erzeugten Federkontaktstiftleisten und Kontaktpadstiftleisten wesentlich größer dargestellt.

In den Zeichnungen zeigen:
- Fig. 1A: eine Draufsicht von oben auf einen erfindungsgemäß vorgesehenen Kontaktpadstift;
- Fig. 1B: eine Seitenansicht des Kontaktpadstiftes nach Fig. 1A;
- Fig. 1C: in größerem Maßstab einen Ausschnitt aus dem Kontaktpadstift nach Fig. 1B mit dessen Kontaktfläche;
- Fig. 1D: ein Schrägbild des Kontaktpadstiftes nach den Fig. 1A und 1B;
- Fig. 1E: ein Schrägbild eines ähnlichen Kontaktpadstiftes, dessen Drahtverbindungsmittel als Crimpröhrchen ausgebildet ist;
- Fig. 1F: ein Schrägbild eines ähnlichen Kontaktpadstiftes, dessen Drahtverbindungsmittel in Form einer Gabel aus zwei parallelen beabstandeten Stiften ausgebildet ist, die einen Verdrahtungsschlitz begrenzen;
- Fig. 2A, 2B und 2C: je eine Seitenansicht eines mit Bohrungen versehenen Positionierkörpers, wobei in einige Bohrungen je ein Kontaktpadstift nach obigen Fig. 1A, 1B und 1C eingesetzt ist;
- Fig. 2D: ein Schrägbild des Positionierkörpers nach Fig. 2A;
- Fig. 3: zwei "halbe" Positionierkörper, die nach der Bestückung mit Kontaktpadstiften zu einem Positionierkörper vereinigbar sind;
- Fig. 4: eine erfindungsgemäß vorgesehene Kontaktpadstiftleiste, die an ein Kabelende eines ersten elektrischen Verbinders angeschlossen ist;
- Fig. 4A: die Kontaktpadstiftleiste nach Fig. 4, wobei zusätzlich eine Kontaktpadstiftleisten-Längsachse "LA" angedeutet ist;
- Fig. 5A, 5B und 5C: eine alternative Ausführungsform eines erfindungsgemäß vorgesehenen Kontaktpadstiftes;
- Fig. 6A bis 6F: anhand eines Flußdiagrammes verschiedene, aufeinanderfolgende Schritte in einem Verfahren zur Herstellung einer alternativen erfindungsgemäßen Kontaktpadstiftleiste und die erhaltene Kontaktpadstiftleiste;
- Fig. 7A, 7B und 7C: noch eine weitere alternative Ausführungsform eines erfindungsgemäß vorgesehenen Kontaktpadstiftes;
- Fig. 8A bis 8D: anhand eines Flußdiagrammes verschiedene, aufeinanderfolgende Schritte in einem Verfahren zur Herstellung noch einer weiteren alternativen erfindungsgemäßen Kontaktpadstiftleiste und die erhaltene Kontaktpadstiftleiste;
- Fig. 8E: die hier erhaltene Kontaktpadstiftleiste, wobei zusätzlich eine Kontaktpadstiftleisten-Längsachse "LA" angedeutet ist;
- Fig. 9A und 9B: einen erfindungsgemäß vorgesehenen Federkontaktstift;
- Fig. 10A bis 10D: ein erfindungsgemäß vorgesehenes Verbindergehäuse mit einstückig angeformter Federkontaktstiftleiste;
- Fig. 11: die Realisierung einer Tastverbindung zwischen den Pins der Federkontaktstifte an der Federkontaktstiftleiste nach Fig. 10A bis 10D mit der alternativen Kontaktpadstiftleiste nach Fig. 8D;
- Fig. 12: einen erfindungsgemäß vorgesehenen elektrischen Verbinder, der an einem Ende mit der Kontaktpadstiftleiste nach Fig. 6E und 6F und am anderen Ende mit der Kontaktpadstiftleiste nach Fig. 8D versehen ist;
- Fig. 13: eine weitere Ausführungsform einer erfindungsgemäß vorgesehenen Federkontaktstiftleiste;
- Fig. 13A: die Federkontaktstiftleiste nach Fig. 13, wobei zusätzlich eine Federkontaktstiftleisten-Längsachse "LA" angedeutet ist;
- Fig. 14A, 14B und 14C: in einer schematischen Seitenansicht die Komponenten eines erfindungsgemäßen Rücksitz-Infotainmentsystems mit einer Führungsschiene (Fig. 14A), einer Tafel mit schwenkbar angefenktem Schlitten (Fig. 14B) und mit einem mobilen Endgerät mit Bildschirm (Fig. 14C);
- Fig. 15A bis 15F: in verschiedenen Schrägansichten die Führungsschiene und deren Teile;
- Fig. 16A bis 16D: je einen Blick auf Oberseite und Unterseite - hier teilweise weggebrochen - des Schlittens;
- Fig. 17A und 17B: Schrägansichten zur Verdeutlichung der Anbringung eines Tablet-Computers (Fig. 17B) an der Tafel (Fig. 17A);
- Fig. 18A und 18B: in Schrägansichten das fertig montierte erfindungsgemäße Rücksitz-Infotainmentsystem; und
- Fig. 19: die Wiedergabe einer Darstellung aus dem Stand der Technik, nämlich die einzige Figur aus DE 10 2093 013 167 B3.

Federkontaktstifte sind in der Fachwelt bekannt und beispielsweise in der freien Enzyklopädie WIKIPEDIA® (WIKIPEDIA® ist eine eingetragene Marke der Wikimedia Foundation Inc., San Francisco, CA 94105, USA) unter dem Stichwort "Federkontaktstift" beschrieben. Häufig wird auch die Bezeichnung POGO® Pin verwendet (POGO® ist eine eingetragene Marke der Everett Charles Technologies, bzw. "ECT", Pomona, CA 91767, USA). Federkontaktstifte und Kunststoffleisten, In die eine Anzahl Federkontaktstifte in regelmäßigen Abständen und in einreihiger oder zweireihiger Anordnung eingesetzt sind, werden beispielsweise von den weltweit verteilten Vertriebsstätten obiger ECT oder werden beispielsweise von PRECI-DIP SA, Rue Saint-Henry 11, CH-2800 Delemont, Schweiz oder werden beispielsweise von
Shenzen Tyco Hanconn Precision Electronics Co., Ltd. Shenzen City, Provinz Guangdong, China angeboten und vertrieben. PRECI-DIP SA bietet auch Kontaktpadstifte an, die dort als "Pad Connectors" bezeichnet werden, sowie mit solchen "Pad Connectors" bestückte Leisten an; vgl. etwa die Produktbezeichnungen 800-10-NNN-30-507101 und 802-10-NNN-30-507101. Hierbei handelt es sich um sogenannte SMD Pad Connectors, die am, zur Kontaktfläche entgegengesetzten Stiftende einen glatten, ebenen Boden haben, der mit Hilfe von SMD-Technik eine ebene Lötfläche an einer Leiterpatte oder Platine kontaktieren soll. Nach Kenntnis des hier benannten Erfinders werden noch keine "Pad Connectors" angeboten, die am, zur Kontaktfläche entgegengesetzten Stiftende einstückig mit einem Drahtverbindungsmittel, wie etwa Lötkelch, Crimpröhrchen oder Gabel mit Verdrahtungsschlitz versehen sind. Derartige Kontaktpadstifte werden im Rahmen der vorliegenden Erfindung für die elektrisch leitende Verbindung mit den abisolierten Aderenden oder Drahtenden des mehradrigen elektrischen Verbinders benötigt.

Die Figuren 1A, 1B und 1C zeigen einen erfindungsgemäß vorgesehenen Kontaktpadstift 10. Im Wesentlichen handelt es sich hierbei um einen massiven zylindrischen Körper 12 aus elektrisch leitendem Metall, typischerweise aus ausgewählten Messinglegierungen, wie etwa CuZn36Pb3, Bronze/Beryllium-Legierungen, anderen Kupferlegierungen, Nickel/Wolfram-Legierungen, Nickel/Chrom-Legierungen, Nickel/Mangan-Legierungen, ausgewählten Edelstählen und anderen metallischen Materialien mit ausgezeichneter elektrischer Leitfähigkeit. Der Körper 12 kann mit Kupfer, Nickel, Kobalt, Palladium, Gold und Legierungen davon plattiert sein. Häufig angewendet wird eine wenigstens 2 µm dicke Beschichtung aus Nickel, auf der sich eine wenigstens 0,5 µm dicke Goldschicht befindet. Diese Beschichtungen liefern hohe Korrosionsbeständigkeit und einen besonders niedrigen Kontaktwiderstand. Der massive zylindrische Körper 12 kann typischerweise einen Durchmesser von 0,5 bis 2,5 mm und eine Länge von 4,0 bis 12 mm haben; ein beispielhafter, in den Figuren dargestellter Körper 12 hat einen Durchmesser von 1,50 mm und eine Länge von 4,70 mm.

Der zylindrische Körper 12 wird begrenzt von zwei beabstandeten Stirnflächen 14 und 20. Die eine Stirnfläche 14 bildet die Kontaktfläche 16 am Kontaktpad des Kontaktpadstiftes 10. Im Falle einer Tastverbindung zwischen Federkontaktstift und Kontaktpadstift wird diese Kontaktfläche 16 vom federunterstützten Pin des Federkontaktstiftes kontaktiert. Auf dieser Kontaktfläche 16 kann eine dickere Goldschicht aufgetragen sein. Diese Kontaktfläche 16 kann eben ausgebildet und senkrecht zur Längsmittelachse des zylindrischen Körpers 12 ausgerichtet sein.

Alternativ kann vorgesehen sein, an der Kontaktfläche 16 eine Vertiefung 18 auszubilden, so dass das Zentrum der Kontaktfläche 16 gegenüber deren Rand oder Umfang vertieft oder zurückgesetzt angeordnet ist. Anders ausgedrückt, es ist eine Vertiefung 18 vorgesehen, deren Mantel vom Zentrum zum Rand oder Umfang der Kontaktfläche 16 gewölbt oder gerade ansteigt; bei einem gewölbten Anstieg wird eine konkave Ausbildung erhalten; bei einem geraden Anstieg wird der Mantel eines geraden Kreiskegels erhalten, dessen Spitze S das Zentrum der Kontaktfläche 16 bildet. In diesem Falle, der vergrößert mit dem Ausschnitt gemäß Fig. 1C dargestellt ist, ist vorzugsweise vorgesehen, dass die beiden Mantellinien mₐ und m_{b} in einer, die Spitze S des geraden Kreiskegels schneidenden Ebene, einen Winkel von 154 bis 168 Grad einschließen; bei der aktuellen, mit den Fig. 1B und 1C dargestellten Ausführungsform beträgt dieser Winkel 162,5 Grad. Nach den Erfahrungen des Erfinders wird mit einer solchen Ausbildung der Kontaktfläche 16 der geringste Kontaktwiderstand erhalten, wenn der federunterstützte Pin am Federkontaktstift in einer Halbkugel endet, die einen Durchmesser von etwa 0,9 bis 1,1 mm hat.

An der anderen, entfernten Stirnfläche 20 des zylindrischen Körpers 12 ist einstückig ein abstehendes Drahtverbindungsmittel angeformt, im vorliegenden Falle in Form eines Lötkelches 22. Wie die Fig. 1E und 1F zeigen, können auch andere Ausgestaltungen des Drahtverbindungsmittel vorgesehen sein, beispielsweise in Form eines Crimpröhrchens 24 (vgl. Fig. 1 E) oder in Form einer, aus zwei parallelen und beabstandeten Stiften 26' und 26" gebildeten Gabel 27, die einen Verdrahtungsschlitz 28 begrenzt (vgl. Fig. 1F). Das Drahtverbindungsmittel dient dazu, ein abisoliertes Ende eines Drahtes oder einer Ader aus feinen Filamenten dauerhaft, mechanisch stabil und elektrisch leitend mit dem zylindrischen Körper 12 zu verbinden. Im Falle eines Aderendes aus feinen Filamenten kann eine Vorkonfektionierung durch Verzinnen oder dergleichen vorgesehen sein. Nach elektrisch leitender Verbindung des Draht-oder Aderendes des elektrischen mehradrigen Kabels mit dem Drahtverbindungsmittel, beispielsweise durch Löten, Crimpen oder Verpressen wird hier eine Drahtverbindungsstelle erhalten.

Bei der aktuellen, bespielhaften, mit Fig. 1D dargestellten Ausführungsform hat dieser Lötkelch 22 eine Länge von 2,60 mm.

Am Umfang des zylindrischen Körpers 12 ist ein ringförmiger Abschnitt 32 mit größerem Durchmesser ausgebildet, der über eine Stufe 34 in den regulären Umfang 30 Obergeht. Diese Stufe 34 bildet eine Schulter oder einen Anschlag, der das Einschieben bzw. Einsetzen des Kontaktpadstiftes 10 in eine Bohrung 42 an einem Positionierkörper 40 begrenzt. In diesem Falle erfolgt das Einführen des Kontaktpadstiftes 10 von "hinten"; das heißt, der Kopf 30 des Kontaktpadstiftes 10 mit der Kontaktfläche 16 wird durch die Bohrung 42 geführt, bis die die Schulter 34 an einem Ende der Bohrung 42 anliegt; in dieser Position fluchtet die Kontaktfläche 16 mit der Frontfläche 44 des Positionierkörpers 40.

Ein solcher Positionierkörper 40 ist mit den Fig. 2A bis 2D; Fig. 2D zeigt ein Schrägbild des bereits mit eingeführten Kontaktpadstiften 10 bestückten Positionierkörpers 40; die Fig. 2A bis 2C zeigen anhand je einer Schnittdarstellung längs der Schnittlinie II-II aus Fig. 2D das Einführen eines Kontaktpadstiftes 10 in eine Bohrung 42 am Positionierkörper 40. Dieser Positionierkörper 40 besteht aus einem vergleichsweise hoch schmelzenden thermoplastischen Kunststoff, der entsprechend dem üblichen Lötwärmetest einer 20 sec langen Erwärmung auf 260 °C standhalten muss. Hierfür kommen etwa schwarz eingefärbter, glasgefüllter Polyester (PCT-GF30-FR), glasgefülltes Polyamid (etwa ULTRAMID 6.6 ULTRAMID® ist eine eingetragene Marke der BASF SE, 67063 Ludwigshafen, DE) oder Polyacetal bzw. POM (hier etwa HOSTAFORM®, HOSTAFORM® ist eine eingetragene Marke der Hoechst GmbH, 65292 Frankfurt, DE) in Betracht. Wie dargestellt, weist dieser Positionierkörper 40 eine Anzahl Bohrungen 42 auf, in die je ein Kontaktpadstift 10 eingesetzt werden kann. Vorzugsweise kann eine gerade, einreihige Anordnung mit bis zu 12 Bohrungen 42 vorgesehen werden; alternativ ist auch eine je gerade, zweireihige Anordnung mit bis zu 24 Bohrungen möglich. Weiterhin kann vorzugsweise ein Abstand bzw. "pitch" zwischen zwei benachbarten Bohrungen - gemessen von Mittellängsachse zu Mittellängsachse - von 1,25 mm oder 2,0 mm vorgesehen werden. Dies entspricht den Abständen zwischen zwei benachbarten Federkontaktstiften in handelsüblich erhältlichen Federkontaktstiftleisten. Die Stufe 34 am Umfang des zylindrischen Kontaktpadstiftes 10 begrenzt das Ausmaß des Einschlebens eines Kontaktpadstiftes 10 in die Bohrung 42. Die Fig. 2D zeigt einige vollständig eingeführte Kontaktpadstifte 10', 10" und 10"' sowie einen gerade zum Einschieben angesetzten Kontaktpadstift 10"". Bei der hier dargestellten Ausführungsform fluchten die Kontaktkflächen 16', 16" und 16"' der vollständig eingesetzten Kontaktpadstifte 10', 10" und 10"' mit einer Frontfläche 44 am Positionierkörper 40. Bei alternativen Ausführungsformen könnten die Köpfe der eingeführten Kontakpadstifte auch um ein mm oder um mehrere mm über die Frontfläche am Postionierkörper hinweg vorstehen. Nachdem ein Anzahl Kontaktpadstifte 10 vollständig in die je zugeordneten Bohrungen 42 am Positionierkörper 40 eingesetzt worden sind, stehen die an der Stirnfläche 20 der Kontaktpadstifte 10 angebrachten Drahtverbindungsmittel 22, 24, 26' und 26" frei zugänglich vom Positionierkörper 40 ab und stehen zur Anbringung eines abisolierten Drahtendes oder Aderendes am Kabel des mehradrigen elektrischen Verbinders zur Verfügung. Bei der aktuellen Ausführungsform gemäß Fig. 2A bis 2D sind diese Drahtverbindungsmittel in Form von Lötkelchen 22 ausgebildet. Nach dem Anlöten der abisolierten Draht- oder Aderenden an diese Lötkelche 22 werden hier Drahtverbindungsstellen erhalten.

Das Bestücken des Positionierkörpers 40 mit Kontaktpadstiften 10 kann händisch durchgeführt werden. In diesem Falle werden die Kontaktpadstifte 10 als Schüttgut angeliefert, und jeder einzelne Kontaktpadstift 10 wird per Hand oder mit Hilfe einer feinen Pinzette gegriffen und in die Bohrung 42 am Positionierkörper 40 eingesetzt Korrespondierende Markierungen am Körper 12 des Kontaktpadstiftes 10 und an der Bohrung 42 sorgen dafür, dass der Kontaktpadstift 10 nur in einer bestimmten "richtigen" Stellung in die Bohrung 42 eingesetzt werden kann, in welcher alle Lötkelche 22 eine untereinander fluchtende "richtige" Ausrichtung einnehmen, die für den nachfolgenden Lötvorgang vorgesehen ist.

Alternativ wird das Bestücken von Positionierkörpern oder deren Vorstufen mit Kontaktpadstiften 10 bereits beim Hersteller der Kontaktpadstifte 10 durchgeführt. Der Hersteller verfügt über Automaten, die einzelne Kontaktpadstifte 10 in definierter Ausrichtung an einer Ausgabestelle bereitstellen. Ein Positionierkörper oder eine Stange mit vielen aneinander gereihten Positionierkörpern kann getaktet an diese Ausgabestelle herangeführt werden, und dort wird nacheinander je ein einzelner, richtig ausgerichteter Kontaktpadstift 10 in je eine aufeinander folgende Bohrung am Positionierkörper eingesetzt. Die Abmessungen der Bohrung liefern einen Kraftschluss, der ein unbeabsichtigtes Verdrehen des Lötkelche verhindert. Das so "Customer Designed" Handelsprodukt ist dann eine Stange mit vielen aneinandergereihten Positionierkörpern; eine solche Stange kann mit mehreren 100 Kontaktpadstiften 10 bestückt sein. Eine solche Stange kann dann beim Verarbeiter auf kürzere Abschnitte bzw. Positionierkörper zurecht geschnltten werden, welche die benötigte Anzahl an Kontaktpadstiften 10 enthalten.

Ferner könnte bei ausreichend großen Stückzahlen auch ein Automat vorgesehen werden, der beim Kabelkonfektionierer das "richtige" Einsetzen der Kontaktpadstifte in die Bohrungen am Positionierkörper vornimmt.

Ein alternativer, Positionierkörper 50 ist aus zwei "halben" Positionierkörpern bzw. aus zwei Positionierkörperhälften 52' und 52" erhältlich, wie mit Fig. 3 dargestellt. Dieser Positionierkörper 50 weist eine gerade einreihige Anordnung von bis zu 24 Bohrungen vorzugweise von 4 bis 12 Bohrungen auf. Eine, diesen Positionierkörper 50 in zwei halbe Positionierkörper 52' und 52" trennende Ebene erstreckt sich mittig durch diese Bohrungen hindurch, so dass an einer ebenen Oberfläche 56 des halben Positionierkörpers 52' nach außen offene, im Querschnitt halbkreisförmige Nuten 58 ausgebildet sind. In diese Nuten 58 können leicht Kontaktpadstifte 10 passend so eingelegt werden, dass die Stufe 34 am Umfang jedes Kontaktpadstiftes 10 an einem Nutende anliegt. Auf die mit Kontaktpadstiften 10 bestückte Positionierkörperhälfte 52' wird die andere passende Positionierkörperhälfte 52" aufgelegt, und beide Positionierkörperhälften 62' und 52" werden dauerhaft zu einem mit Kontaktpadstiften 10 bestückten Positionierkörper 50 vereinigt, insbesondere miteinander verschweißt. Zur Unterstützung dieser Vereinigung können an beiden Positionierkörperhälften 52' und 52" - nicht dargestellte - ineinander greifende Arretiermittel angeformt sein. Die Kontaktflächen 16 der eingesetzten Kontaktpadstifte 10 fluchten mit einer Frontfläche 59
des Positionierkörpers 50, die senkrecht zu den Nuten 58 ausgerichtet ist. Wie dargestellt, kann an den entfernten Enden der einen Positionierkörperhälfte 52' je ein Befestigungshilfsmittel angeformt, sein, nämlich je eine Lasche 76', 76" , in der je eine Bohrung 78 ausgespart ist.

Nachdem in jede Bohrung 42 oder in die meisten Bohrungen 42 des Positionierkörpers 40 je ein Kontaktpadstift 10 eingesetzt worden ist, oder nachdem in jede aus den paarweisen Nuten gebildete Bohrung am Positionierkörpers 50 je ein Kontaktpadstift 10 eingesetzt worden ist, wird an dessen abstehenden Lötkelch 22 je ein Ende eines Drahtes oder einer Ader des elektrischen Verbinders angelötet. Dieses Anlöten kann händisch mit Hilfe eines Lötkolbens durchgeführt werden. Vorzugsweise wird dieses Anlöten mit Hilfe eines Lötautomaten durchgeführt. Ein erster Manipulator am Lötautomaten greift den mit Kontaktpadstiften 10 bestückten Positionierkörper 40 und taucht die Lötkelche 22 in ein Schwallbad aus flüssigem Lötzinn ein. Anschließend kontaktiert der erste Manipulator die mit flüssigem Lötzinn behafteten Lötkelche 22 mit einer Anzahl passend angeordneter Draht- oder Aderenden, die von einem zweiten Manipulator passend angeboten und bereit gehalten werden.

Nach einer alternativen Verfahrensvariante kann der Positionierkörper 40 oder der Positionierkörper 50 mit Kontaktpadstiften 10 bestückt werden, an deren Lötkelche 22 oder andere Drahtverbindungsmittel 24 oder 28 bereits Drahtenden oder Aderenden des elektrischen Verbinders angeschlossen sind. Im Falle der bereits angelöteten Draht- oder Aderenden vermeidet diese Verfahrensvariante die Notwendigkeit, dass der Positionierkörper 40 oder der Positionierkörper 50 den Lötbedingungen ausgesetzt werden muss. Es besteht eine größere Breite für die Auswahl der Positionierkörpermaterialien, da diese nicht der Lötwärme von etwa 260 °C standhalten müssen.

Im Falle der anderen Drahtverbindungsmittel, werden die Draht- oder Aderenden des elektrischen Verbinders in üblicher Weise angeschlossen. In ein Crimpröhrchen 24 wird ein Draht- oder Aderende eingeführt, und danach zusammengepresst. In den Verdrahtungsschlitz 28 zwischen den beiden Stiften 26' und 26" wird ein Draht- oder Aderende eingelegt, und die ganze Anordnung wird zusammengepresst.
Das danach erhaltene Zwischenprodukt, nämlich der Positionierkörper 40 oder 50, der mit Kontaktpadstiften 10 bestückt ist, an deren Drahtverbindungsmittel 22, 24 oder 28 je ein Drahtende oder Aderende des elektrischen Verbinders mechanisch stabil und elektrisch leitend angeschlossen ist, wird in den Formhohlraum einer Spritzgießmaschine eingebracht und dort unter Niederdruck- und Niedertemperatur-Bedingungen mit ausgewählter Vergußmasse umspritzt. Dieses Umspritzen wird von Fachleuten auch als "Overmoulding" bezeichnet, und es können die typischen, bekannten Overmoulding-Bedingungen angewandt werden. Typischerweise wird ein Spritzdruck kleiner 12 Bar Überdruck angewandt. Das Formhohlraumgehäuse und die eingespritzte Schmelze haben typischerweise eine Temperatur von 180 bis 200 °C. Es werden Vergußmassen ausgewählt die bereits unter diesen Bedingungen eine ausreichend niedrige Viskosität aufweisen. Als geeignete Vergußmassen kommen hier beispielsweise die bekannten, unter Niederdruck-Bedingungen verarbeitbaren Hotmelt-Formmassen auf Polyamidbasis in Betracht; zu einem bekannten, handelsüblich zugänglichen Produkt dieser Art gehört hier etwa MACROMELT® (MACROMELT® ist eine eingetragene Marke der Henkel AG & Co. KGaA, 40589 Düsseldorf DE). Zu weiteren hier einsetzbaren Vergußmassen gehören Polyethylen, Polysulfide, niedrig schmelzende ABS-Harze und weitere, dem Fachmann geläufige Materialien.
Das Umspritzen dient in erster Linie dazu, eine geschützte Anordnung für die Drahtverbindungsstellen zu schaffen, in dem diese in einen Körper aus Vergußmasse eingebettet werden. Ferner wird beim Umspritzen darauf geachtet, dass die schmelzflüssige Vergußmasse auch die Kabelisolierung am anliegenden Kabelende des elektrischen Verbinders kontaktiert. Die Kabelisolierung taucht in den gebildeten Formkörper ein, und es wird eine innige Verbindung zwischen Formkörper und Kabelisolierung geschaffen, die für eine Zugentlastung des Kabels sorgt. Ferner kann dem angrenzenden Kabelabschnitt eine bestimmte räumliche Ausrichtung bezüglich der Anordnung der Kontaktflächen der Kontaktpadstifte erteilt werden.

Das danach erhaltene Produkt ist eine, beispielhafte, erfindungsgemäße, mit Fig. 4 dargestellte Kontaktpadstiftleiste 60.

Diese beispielhafte Kontaktpadstiftleiste 60 hat einen Kunststoff-Formkörper 62, der zwei Im Wesentlichen plattenförmige Elemente 64 und 68 aufweist, die an Plattenhauptflächen einstückig aneinander angesetzt sind. Jedes plattenförmige Element 64 und 68 bildet einen im Wesentlichen rechteckigen Quader, der von zwei beabstandeten Hauptflächen, sowie von längeren und kürzeren, schmalen Seitenflächen begrenzt ist. An einem Formkörperrücken 70 fluchten zwei längere Seitenflächen der beiden plattenförmigen Elemente 64 und 68 miteinander. Von diesem Formkörperrücken 70 steht ein einstückig angeformter Kopf 72 ab, in den ein Kabelende 4 des einen mehradrigen elektrischen Verbinders 2 mündet.

In das plattenförmige Element 64 sind die, im Positionierkörper 40 oder 50 gehaltenen Kontaktpadstifte 10 eingebettet. Die Frontflächen 44 bzw. 59 der Positionierkörper 40 oder 50 und die damit fluchtenden Kontaktflächen 16 der Kontaktpadstifte 10 treten an einer längeren schmalen Seitenfläche 66 aus dem plattenförmigen Element 64 heraus und fluchten mit dieser Seitenfläche 66. Die an die Drahtverbindungmittel der Kontaktpadstifte 10, insbesondere an deren Lötkelche 22, angeschlossenen Draht- oder Aderenden vereinigen sich in dem abstehenden Kopf 72 und treten dort in das Kabelende 4 ein.

Das Kabelende 4 ist parallel und im Abstand zum Formkörperrücken 70 geführt und ist in einer mit den plattenförmigen Elementen 64 und 68 weitgehend fluchtenden Ausrichtung in den Kopf 72 eingeführt. Es wird eine schlanke Anordnung erhalten, bei welcher die Dicke oder Höhe des Formkörpers 62 den Kabeldurchmesser nur wenig übersteigt, typischerweise weniger als 2 bis 4 mm; der Formkörper 62 wird häufig eine Höhe oder Dicke kleiner 10 mm, beispielsweise eine Höhe oder Dicke von etwa 8 mm aufweisen. Die dann erhaltene schlanke Anordnung ist gut geeignet, in ein insgesamt flaches Gerät eingebaut zu werden, das nur eine geringe Tiefe aufweist, beispielsweise eine Dicke oder Tiefe kleiner 20 mm.

Die freie Hauptfläche am anderen plattenförmigen Element 68 bildet eine Auflagefläche 74. In Richtung dieser Auflagefläche sind an dem plattenförmigen Element 68 einstückig zwei Laschen 76' und 76" angeformt, die je von den gegenüber liegenden kürzeren schmalen Seitenflächen des plattenförmigen Elementes 68 abstehen. In jeder Lasche 76', 76" Ist je eine Bohrung 78 ausgebildet; es wird ein "Auge" erhalten, durch das eine Schraube geführt werden kann, mit deren Hilfe die Kontaktpadstiftleiste 60 an einer Auflage in einem Gerät befestigt werden kann. Anstelle einer, ein "Auge" bildenden Bohrung 78 könnte an jeder Lasche 76', 76" ein - nicht dargestellter - abstehender Zapfen angeformt sein, der in eine elastisch verformbare, arretierende Bohrung am Gerät eingeführt werden kann, um die Kontaktpadstiftleiste 60 so an einer Auflage im Gerät festzulegen. Innerhalb des plattenförmigen Elementes 68 können von einer Umrandung begrenzte Aussparungen ausgebildet sein, um Material einzusparen; dass plattenförmige Element 68 wird dann teilweise eine käfigartige Struktur aufweisen.

Die Fig. 5A bis 5C zeigen einen alternativen, erfindungsgemäß vorgesehenen Kontaktpadstift 80. An einen Lötkelch 82 schließt sich ein mittiger, massiver, zylindrischer Körper 84 an, auf den ein Kopfabschitt 86 mit größerem Durchmesser folgt. Der Übergang von mittigem Körper 84 zu Kopfabschnitt 86 erfolgt stufenförmig, und die so gebildete Stufe oder Schulter 88 bildet einen Anschlag, der das Einführen des Kontaktpadstiftes 80 in eine Bohrung am Positionierkörper begrenzt. In diesem Falle erfolgt das Einführen des Kontaktpadstiftes 80 in die Bohrung von "vorne", das heißt von der Frontfläche des Positionierkörpers her, wobei zuerst der Lötkelch 82 in die Bohrung eingeführt wird. Wenn die Stufe oder Schulter 88 am Vorderende der Bohrung anliegt, ragt der Lötkelch 82 über das Hinterende der Bohrung hinaus und steht dort für das Anlöten eines Draht- oder Aderendes zu Verfügung. Diese Alternative bietet den Vorteil, das der mechanische Druck, der über die Feder und den Pin an einem kontaktierenden Federkontaktstift auf die Kontaktfläche am Kontaktpadstift 80 ausgeübt wird, den Kontaktpadstift 80 nicht aus der Bohrung am Positionierkörper heraustreiben kann, in die er eingesetzt ist.

Der in die Bohrung am Positionierkörper eingesetzte Kontaktpadstift 80 steht mit der Länge seines Kopfabschnittes 86 über die Frontfläche am Positionierkörper hinaus; diese Länge kann typischerweise etwa 2 bis 4 mm betragen, wenn der gesamte Kontaktpadstift 80 eine typische Länge von etwa 10 bis 13 mm aufweist. Diese abstehenden Kopfabschnitte 88 können vom Gehäuse der Spritzgießform druckdicht umgriffen werden, so dass beim nachfolgenden Umspritzen die schmelzflüssige Vergußmasse die Kontaktfläche 90 am Kopfabschnitt 88 des Kontaktpadstiftes 80 nicht erreichen kann und ansonsten beschmutzen könnte.

Die Stirnfläche des Kopfabschnittes 88 bildet die Kontaktfläche 90 des Kontaktpadstiftes 80. Wie aus Fig. 5A ersichtlich, ist bei dieser Ausführungsform diese Kontaktfläche in Form einer einspringenden bzw. konkaven Kugel-Teiloberfläche ausgebildet, so dass an dieser Kontaktfläche 90 eine Vertiefung 92 ausgebildet ist. Der tiefste Punkt der Vertiefung 92 kann beispielsweise um etwa 2 bis 3 mm gegenüber dem Umfang der Kontaktfläche 90 zurückgesetzt sein, wenn die Kontaktfläche 90 beispielsweise einen Durchmesser von etwa 1,5 bis 2,5 mm aufweist. Eine solche Vertiefung 92 vergrößert die Anlagefläche zu einem kontaktierenden Pin an einem Federkontaktstift und vermindert so den Kontaktwiderstand zwischen Kontaktpadstift 80 und einem, diesen kontaktierenden Federkontaktstift.

Die Fig. 6A bis 6D zeigen schematisch anhand eines Flussdiagrammes verschiedene, aufeinander folgende Schritte in einem Verfahren zur Herstellung einer erfindungsgemäßen Kontaktpadstiftleiste 108; Fig. 6E zeigt eine Draufsicht von oben auf die erhaltene Kontaktpadstiftleiste 108 Fig. 6F zeigt diese im Schrägbild.
- im Schritt gemäß Fig. 6A wird ein im Spritzgießverfahren hergestellter, aus thermoplastischem Kunststoff bestehender Positionierkörper 100 bereitgestellt, an dem von einer Frontfläche 102 ausgehende, durchgehende Bohrungen 104 zur Aufnahme und Einführung von Kontaktpadstiften 80 ausgebildet sind. An den gegenüberliegenden Enden des länglichen Positionierkörpers 100 ist je eine Befestigungslasche 106, 106' angeformt.
- im Schritt gemäß Fig. 6B wird dieser Positionierkörper 100 mit den Kontaktpadstiften 80 gemäß Fig. 5A bis 5C bestückt. Das Einführen der Kontaktpadstifte 80 in die Bohrungen 104 erfolgt von "vorne", von der Frontfläche 102 her, so dass zuerst ein Lötkelch 82 in jede Bohrung 104 eingeführt wird, bis die Schulter 88 am Beginn der Bohrung 104 anliegt. Danach steht je ein etwa 3,6 mm langer Kopfabschnitt 86 der Kontaktpadstifte 80 von der Frontfläche 102 des Positionierkörpers 100 nach vorne ab.
- im Schritt gemäß Fig. 6C wird ein anzuschließendes, mehradriges Kabel 2 bereitgestellt, und dessen abisolierte Draht- oder Aderenden 4', 4" usw. werden an die, in Aussparungen am Positionierkörper 100 freiliegenden Lötkelche 82 angelötet. Es wird je eine Drahtverbindungsstelle 106, 106', 106" usw, erhalten. Der mit Kontaktpadstiften 80 bestückte Positionierkörper 100, mit den an die Lötkelche 82 angelöteten Drahtenden 4', 4" usw. bildet ein Zwischenprodukt.
- im Schritt gemäß Fig. 6D wird das erhaltene Zwischenprodukt In den Formhohlraum einer Spritzgießmaschine eingebracht und dort unter Niederdruck- und Niedertemperatur-Bedingungen mit Vergußmasse umspritzt. Hierbei wird ein mit den Konturen des Positionierkörpers 100 fluchtender Vergußmassenkörper 107 gebildet, der die Drahtverbindungsstellen 106, 106' 106" usw. bedeckt, verschließt und schützt, und der auch das Kabelende 4 des mehradrigen elektrischen Verbinders 2 umgrelft.

Die einzelnen Maßnahmen zur Erreichung der Verfahrensschritte gemäß Fig. 6A bis 6D werden in gleicher oder ähnlicher Weise durchgeführt, wie vorstehend zur Herstellung der Kontaktpadstiftleiste 60 beschrieben.

Es wird eine erfindungsgemäße Kontaktpadstiftleiste 108 erhalten, wie in den Fig. 6D, 6E und 6F dargestellt. Eine realisierte und eingesetzte Ausführungsform dieser Kontaktpadstiftleiste 108 enthält 8 abstehende Kopfabschnitte 86 der Kontaktpadstifte 180. Der Abstand zwischen den beiden "Augen" in den Befestigungslaschen 106, 106' beträgt 32 mm.

Die Fig. 7A bis 7C zeigen noch einen weiteren, alternativen, erfindungsgemäß vorgesehenen Kontaktpadstift 110. An einen Lötkelch 112 schließt sich ein mittiger, massiver, zylindrischer Körper 113 an, auf den ein Kopfabschnitt 114 mit größerem Durchmesser folgt. Dieser Kontaktpadstift 110 hat eine Länge von 8,3 mm und ist damit kürzer als der Kontaktpadstift 80. Der Kopfabschnitt 114 hat nur eine Länge von etwa 1 mm. Die Stirnfläche des Kopfabschnittes 114 bildet eine Kontaktfläche 116, in der ebenfalls eine Vertiefung 118 in Form einer einspringenden bzw. konkaven Kugel-Teiloberfläche ausgebildet ist.

Die Fig. 8A bis 8D zeigen schematisch anhand eines Flussdiagrammes verschiedene, aufeinander folgende Schritte in einem Verfahren zur Herstellung einer erfindungsgemäßen Kontaktpadstiftleiste 128:
- im Schritt gemäß Fig. 8A wird ein im Spritzgießverfahren hergestellter, aus thermoplastischem Kunststoff bestehender, im Wesentlichen quaderförmiger Positionierkörper 120 bereitgestellt, an dem von einer Frontfläche 122 ausgehende, abgestufte, durchgehende Bohrungen zur Aufnahme und Einführung von Kontaktpadstiften 110 ausgebildet sind. An die Frontfläche 122 schließt zuerst ein weiterer Bohrungsabschnitt 124 an, in welchen der Kopfabschnitt 114 am Kontaktpadstift 110 eingesetzt und abgesenkt werden kann. Daran schließt ein engerer Bohrungsabschnitt an, in welchem der zylindrische Körper 113 des Kontaktpadstiftes 110 sicher festgehalten werden kann.
- im Schritt gemäß Fig. 8B wird dieser Positionierkörper 120 mit den Kontaktpadstiften 110 gemäß Fig. 7A bis 7C bestückt. Das Einführen der Kontaktpadstifte 110 in die Bohrungen erfolgt von "vorne", von der Frontfläche 122 her, so dass zuerst ein Lötkelch 112 in den weiteren Bohrungsabschnitt 124 eingeführt wird, bis schließlich der Kopfabschnitt 114 am Grund dieses weiteren Bohrungsabschnittes 124 anliegt. Der Kopfabschnitt 114 befindet sich dann abgesenkt am Grund einer Sackbohrung. Die Lötkelche 112 der eingesetzten Kontaktpadstifte 110 stehen frei zugänglich von der Rückseite des Positionierkörpers 120 ab.
- im Schritt gemäß Fig. 6C wird ein anzuschließendes, mehradriges Kabel 2 bereitgestellt, und dessen abisolierte Draht- oder Aderenden 4', 4" usw. werden an die, freiliegenden Lötkelche 112 angelötet. Es werden die Drahtverbindungsstellen 126, 126', 126" usw. erhalten. Der mit Kontaktpadstiften 110 bestückte Positionierkörper 120 mit den an die Lötkelche 112 angelöteten Drahtenden 4', 4" usw. bildet ein Zwischenprodukt.
- im Schritt gemäß Fig. 6D wird das erhaltene Zwischenprodukt in den Formhohlraum einer Spritzgießmaschine eingebracht und dort unter Niederdruck- und Niedertemperatur-Bedingungen mit Vergußmasse umspritzt. Es wirdein Vergußmassen körper 127 gebildet, der an den Positionierkörper 120 anschließt und mit dessen Kontur fluchtet. Der Vergußmassenkörper 127 bedeckt, verschließt und schützt die Drahtverbindungsstellen 126, 126', 126" usw. und umgreift auch das Kabelende des geradlinig auf den Positionierkörper 110 zugeführten mehradrigen elektrischen Verbinders 2. Es wird eine erfindungsgemäße Kontaktpadstiftleiste 128 erhalten.

Die einzelnen Maßnahmen zur Erreichung der Verfahrensschritte gemäß Fig. 8A bis 8D werden in gleicher oder ähnlicher Weise durchgeführt, wie vorstehend zur Herstellung der Kontaktpadstiftleiste 60 beschrieben.

Die Fig. 9A und 9B zeigen einen erfindungsgemäß vorgesehenen Federkontaktstift 130. Bei diesem Federkontaktstift 130 handelt es sich typischerweise um ein handelsüblich erhältliches Produkt, das den üblichen Aufbau aufweist. Innerhalb einer rohrförmigen Stifthülse 132 befindet sich ein beweglicher Kolben 134, auf den eine Druckfeder 136 so einwirkt, damit dieser Kolben 134 innerhalb der Stifthülse 132 in deren Längsrichtung einen gewissen Federweg frei ausführen kann, beispielsweise in einer Länge von 1,0 bis 2,6 mm. Mit Hilfe spezieller Crimptechnik wird ein sich verjüngendes Stifthülsenende 138, geschaffen, durch das der Kolben 134 nicht hindurchtreten kann; der Kolben 134 ist innerhalb der Stifthülse 132 gefangen. Durch die Öffnung im Süfthülsenende 138 ragt ein Pin 140 hindurch, der einstückig mit dem Kolben 134 ausgebildet ist. Der Pin 140 hat ein abgerundetes Pinende 142, das beispielsweise halbkugelförmig ausgebildet sein kann. Im vorliegenden Falle hat der massive, zylinderförmige Pin 140 eine Länge von 2,8 bis 5,0 mm und einen Durchmesser von 1,0 bis 1,5 mm.

Am Außenumfang der zylindrischen Stifthülse 132 sind ringförmige Abschnitte 142, 142', 142" mit größerem Durchmesser ausgebildet, die für den richtigen und sicheren Sitz des Federkontaktstiftes 130 innerhalb einer Bohrung sorgen, in welche der Federkontaktstift 130 eingesetzt wird. Das andere Ende der Stifthülse 132 ist als hohles Crimpröhrohen 144 ausgebildet, das ein offenes Crimpröhrchenende 146 hat, in das ein anzuschließendes Draht- oder Aderende eines elektrischen Kabels eingeführt werden kann. Im vorliegenden Falle hat der gesamte Federkontaktstift 130 beispielsweise eine Länge von etwa 15 bis 22 mm, und an den ringförmigen Abschnitten 142, 142', 142" einen maximalen Durchmesser von 1,8 bis 2,2 mm. Die Stifthülse 132 mit Kolben 134 und Pin 140 kann aus den üblichen Materialien bestehen, beispielweise aus Messing, das mit Nickel plattiert ist, wobei auf der Nickelschicht eine wenigstens 0,5 mm dicke Goldschicht aufgebracht ist.

Die Fig. 10A, 10B, 10C, 10D und 10E zeigen ein Verbindergehäuse 150, das eine Anzahl Federkontaktstifte 130 aufnehmen soll. Fig. 10A zeigt eine Schnittdatstellung, Fig. 10B ein Schrägbild, wobei von hinten in den offenen Hohlraum des Gehäuses hinein geblickt wird, Fig. 10C ein Schrägbild, wobei von oben auf das offenen Gehäuse mit einem anzubringenden Deckel geblickt wird, Fig. 10D das Gehäuse mit angebrachtem Deckel, und Fig. 10E ein weiteres Schrägbild, wobei von vorne auf die fertig bestückte Federkontaktstiftleiste am Gehäuse geblickt wird. Das Verbindergehäuse 150 bildet im Wesentlichen einen offenen Kasten 152, an dessen Vorderwand 154 eine Stiftleiste 156 einstückig angeformt ist. Hergestellt wird das Verbindergehäuse 150 im Spritzgießverfahren aus thermoplastischem Kunststoff. In der Stiftleiste 156 sind parallel ausgerichtete, beabstandete Bohrungen 158 ausgespart, in die von der Vorderseite her je ein Federkontaktstift 130 eingesetzt werden kann. Nach dem Einsetzen der Federkontaktstifte 130 ragen die Enden 146 der Crimpröhrchen 144 in den leeren Innenraum 160 des Verbindergehäuses 150 hinein. In jedes Crimpröhrchen 144 wird je ein abisoliertes Drahtende 8', 8" usw. der elektrischen Leiter eines Flachkabels 7 eingesetzt und angecrimpt. Es werden Drahtverbindungsstellen 166, 166', 166" usw. erhalten. Die einzelnen elektrischen Leiter können zu einem Flachkabel 7 zusammengefasst sein oder einzeln aus dem Innenraum 160 des Verbindergehäuses 150 herausgeführt werden, typischerweise an dessen Unterseite 162. Anschließend wird auf die offene Rückseite am Kasten 152 ein Deckel 164 aufgesetzt und dort dauerhaft festgelegt, beispielsweise angeclipst oder angeschweißt, hier etwa mit Hilfe von Ultraschallschweißen. Die Drahtverbindungsstellen 166, 166', 166" usw. befinden sich dann geschützt in einem geschlossenen Hohlraum 160 innerhalb des kastenförmigen Verbindergehäuses 150. Es wird ein erfindungsgemäßer, mit Fig. 10E dargestellter Federkontaktstift-Verbinder 170 erhalten, der mit 5 Federkontaktstiften 130 bestückt ist, deren Pins 140 von einer Stiftleiste 156 abstehen, die eine Breite von etwa 12 mm hat.

Die Fig. 11 zeigt anhand eines Schrägbildes den elektrisch leitenden Anschluss der Pins 140 der Federkontaktstifte 130 am Federkontaktstift-Verbinder 170 an die Kontaktpadstifte 110 an der Kontaktpadstiftleiste 128. Nach ausreichender Annäherung treten die Pins 140 in den weiteren Bohrungsabschnitt 124 an der Frontfläche 122 der Kontaktpadstiftleiste 128 ein und kontaktieren die Kontaktflächen 116 an den abgesenkten Kopfabschnitten 114 der Kontaktpadstifte 110. Die Pins 140 werden gegen die Federkraft der Druckfedern 132 zurückgeschoben.

Die Fig. 12 zeigt schematisch ein erfindungsgemäßes Produkt, nämlich einen mehradrigen elektrischen Verbinder 2, an dessen einem Ende 4 eine erfindungsgemäße Kontaktpadstiftleiste 128 elektrisch leitend angeschlossen ist, und an dessen anderem Ende 5 eine erfindungsgemäße Kontaktpadstiftleiste 60 oder 108 elektrisch leitend angeschlossen ist. Ein solcher Verbinder 2 soll in ein Gerät eingebaut werden, das zu einem Infotainmentsytem in einem Kraftfahrzeug gehört und das am Rücksitz eines Kraftfahrzeuges angebracht ist. Über die Kontaktpadstiftleiste 128 und den Federkontaktstift-Verbinder 170 erfolgt der Anschluß zum bordeigenen Bussystem des Infotainmentsystems. Über die Kontaktpadstiftleiste 60 oder 128 kann ein entfernbares Gerät, beispielsweise ein Monitor angeschlossen werden.. Im konkreten Fall hat der mehradrige elektrische Verbinder 2 eine Länge von 25 bis 35 cm, beispielweise eine Länge von etwa 30 cm.

Die Fig. 13 zeigt eine erfindungsgemäße Federkontaktstiftleiste 180, die passend zur Kontaktierung der erfindungsgemäßen Kontaktpadstiftleisten 60 oder 108 aufgebaut und ausgebildet ist. Diese Federkontaktstiftleiste 180 kann in ähnlicher Form, wie vorstehend zu den Kontaktpadstiftleisten 60 oder 108 beschrieben, aufgebaut sein, und kann in ähnlicher Weise, wie dort beschrieben, hergestellt werden. Diese Federkontaktstiftleiste 180 kann mit handelsüblich erhältlichen Federkontaktstiften 130 bestückt sein, die je in einem federunterstütztem Pin 140 enden. Das andere Ende der Federkontaktstifte 130 ist als je ein - hier nicht dargestelltes - Drahtverbindungsmittel ausgebildet, an das je ein Draht- oder Aderende des mehradrigen elektrischen Verbinders 6 elektrisch leitend angeschlossen ist. Es werden Drahtverbindungsstellen erhalten, die in den Vergußmassenkörper 184 eingebettet sind. Das Ende 8 des elektrischen Verbinders 6 ist über den einstückig angeformten Kopf 186 in den Vergußmassenkörper 184 eingeführt. Die Federkontaktstifte 130 sind in einen länglichen Positionierkörper eingebettet, an dessen entfernte Enden einstückig je ein Befestigungshilfsmittel 182', 182" angeformt ist, in dem je eine Bohrung 182', 183 " ausgespart ist. "Passend" meint hier, dass bei richtiger Auswahl und Anordnung von Kontaktpadstiftleiste 60 oder 108 und Federkontaktstiftleiste 180 eine je fluchtende Ausrichtung der Kontaktpadstifte 10 an der Kontaktpadstiftleiste 60 oder der Kontaktpadstifte 80 an der Federkontaktstiftleiste 108 mit den Federkontaktstiften 130 an der Federkontaktstiftleiste 180 erhalten wird, und bei ausreichend enger Annäherung von Kontaktpadstiftleiste 60 oder 108 und Federkontaktstiftleiste 180 je eine Tastverbindung zwischen den federunterstützten Pins 140 an der Federkontaktstiftleiste 180 mit den Kontaktflächen 16 der Kontaktpadstifte 10 an der Kontaktpadstiftleiste 60 oder mit den Kontaktflächen 90 an den Federkontaktstiften 80 an der Federkontaktstiftleiste 108 erhalten wird.

Die Kontaktflächen 16 der Kontaktstifte 10 an der Kontaktpadstiftleiste 60 oder die Kontaktflächen 90 der Kontaktpadstifte 80 an der Kontaktpadstiftleiste 108 treffen auf die federunterstützten Pins 140 und drücken diese gegen die Federkraft der Feder 136 in den Federkontaktstiften 130 zurück. Es werden Tastverbindungen mit einem Kontaktwiderstand kleiner 0,03 Ohm erhalten.

Bei einer bestimmungsgemäßen Anwendung eines erfindungsgemäßen Kabelverbinders befindet sich die erfindungsgemäße Federkontaktstiftleiste 180 am Gehäuse eines Monitors, der lösbar an ein Gerät angeschlossen werden soll, das zu einem Infotainmentsystem in einem Kraftfahrzeug gehört und das an der Rückwand eines Kraftfahrzeugsitzes angeordnet ist. Der mit den Kontaktflächen 60 versehene Frontabschnitt der Kontaktpadstiftleiste 60 bzw. der mit den Kontaktflächen 90 versehene Frontabschnitt der Kontaktpadstiftleiste 108 ragt über eine Kontur am Gerät hinaus, und das Monitorgehäuse wird so an das Gerät angesetzt, dass die Federkontaktstiftleiste 180 die Kontaktpadstiftleiste 60 bzw. 108 kontaktiert, um Tastverbindungen zwischen den Monitorkontakten und den Infotainmentgerät-Kontakten zu erzeugen.

### RÜCKSITZ-INFOTAINMENTSYSTEM FÜR EIN KRAFTFAHRZEUG

Die Figuren 14A, 14B und 14C zeigen in einer schematischen Seitenansicht die Komponenten eines solchen, erfindungsgemäßen Rücksitz-Infotainmentsystems 210, umfassend eine Halteeinrichtung 212 und ein mobiles Endgerät 215 mit einem Bildschirm 216. Als mobiles Endgerät 215 kommt vorzugsweise ein Tablet-Computer In Betracht, der nachstehend kurz als "das Tablet" 280 bezeichnet wird (vgl. Fig. 14C). Das Tablet 280 hat einen Bildschirm 288, den vorzugweise als Touchscreen ausgebildet ist. Über diesen Touchscreen kann ein Nutzer bestimmte Informationen anfordern und/oder ein bestimmtes Entertainment-Programm auswählen und anfordern und/oder Befehle zur Regelung bestimmter Kfz-Funktionen eingeben, beispielsweise zur Einstellung der Temperatur im Fahrzeug.

Bei der dargestellten Ausführungsform ist die Halteeinrichtung 212 zweiteilig ausgebildet und umfasst als einen Bestandteil eine Führungsschiene 220 (vgl. Fig. 14A) sowie als weiteren Bestandteil eine Tafel 250, an der schwenkbar ein Schlitten 230 angelenkt ist (vgl. Fig. 14B). An dieser Tafel 250 kann das Tablet 280 (vgl. Fig. 14C) einerseits über eine zerstörungsfrei und reversibel lösbare Verbindung angebracht werden, die andererseits auch im fahrenden Fahrzeug eine sichere und zuverlässige Befestigung des Tablet 280 an der Tafel 250 mit stabiler 3-Punkt-Lagerung ermöglicht. Zur Verbesserung der Anschaulichkeit sind Führungsschiene 220, Tafel 250 mit Schlitten 230 und Tablet 280 sowie Ausschnitte davon in weiteren Figuren auch aus anderer Blickrichtung und/oder in anderer Größe dargestellt.

Die Führungsschiene 220 ist zweiteilig ausgebildet und hat eine Haube 221 (vgl. Fig. 15B), die in eine rahmenförmige Haltestruktur 225 einsetzbar ist (vgl. Fig. 15A). Die Haube 221 hat eine Rückwand 222, an welcher der vorstehend erläuterte und mit den Fig. 10A bis 10E dargestellte Federkontaktstift-Verbinder 170 festlegbar ist, nachdem die Haube 221 vollständig bis zu einem Anschlag In die Haltestruktur 225 eingeführt ist (vgl. Fig. 15C). Vorzugsweise ist eine elastische Schicht zwischen Rückwand 222 und Federkontaktstift-Verbinder 170 vorgesehen, um den Federkontaktstift-Verbinder 170 in Maßen elastisch bzw. federnd an der starren Führungsschiene 220 zu befestigen. Anschließend arretiert der an der Rückwand 222 festgeklemmte Federkontaktstift-Verbinder 170 den Sitz der Haube 221 an der Haltestruktur 225, so dass diese beiden Teile nicht länger voneinander trennbar sind. Haube 221 und Haltestruktur 225 begrenzen einen Tunnel 226 (vgl. Fig. 15D), in welchen der Schlitten 230 an der Tafel 250 mit geringem Spiel einführbar ist. Es wird eine Anordnung erhalten, bei welcher die Pins 140 an der 5-poligen Federkontaktstiftleiste 156 des Federkontaktstift-Verbinders 170 in diesen Tunnel 226 hineinragen und dort auf die Kontaktflächen 116 der Kontaktpadstifte 110 an der vorstehend erläuterten und mit den Fig. 8A bis 8D dargestellten, in ein inneres Schlittenende 231 des Schlittens 230 eingesetzten 5-poligen ersten Kontaktpadstiftleiste 128 treffen, nachdem dieser Schlitten 230 vollständig in den Tunnel 226 eingeführt ist. Haube 221 und Haltestruktur 225 bilden starre stabile Spritzgusskörper aus einem harten und starren Kunststoff und weisen im Wesentlichen eine, aus miteinander verbundenen Stegen und Platten gebildete, durchbrochene Käfigstruktur auf. An der Haube 221 sind zwei isolierte, freistehende Zungen 223 und 223' einstückig angeformt, die von einer, unter Vorspannung gehaltenen Blattfeder 224 auslenkbar sind (vgl. Fig. 15E); die ausgelenkten Zungen 223 und 223' liegen an der Oberseite des in den Tunnel 226 eingeführten Schlitten 230 an und sichern dessen stabilen, schwingungsfrelen Sitz innerhalb des Tunnels 226.

An der Halteeinrichtung 225 ist eine, schematisch mit Fig. 15F dargestellte Arretiereinrichtung 227 ausgebildet; die zwei, beweglich gehaltene, gegen die Federkraft einer Druckfeder zurückführbare Stifte 228 hat, die durch den Boden des Tunnels 226 hindurchragen. Jeder Stift 228 hat einen in den Tunnel 226 hineinragenden Stiftkopf 229, der eine sanft ansteigende Flanke "an" und eine scharf abfallende Flanke "ab" hat Diese Stiftköpfe 229 bilden je eine Schwelle, welche ein Sperrglied 248 am Schlitten 230 überwinden muss, wenn der Schlittenabschnitt 232 in den Tunnel 226 eingeführt wird. Beim Einführen des Schlittenabschnitts 232 in den Tunnel 226 gleitet das Sperrglied auf der sanft ansteigenden Flanke "an" und verstellt den Stift 228 entgegen der Federkraft, so dass das Sperrglied 248 den Stiftkopf 229 passieren kann. Danach ist der vollständig in den Tunnel 226 eingeführte Schlittenabschnitt 232 in dieser Position arretiert. Zur Zurückführung des Schlittens 230 muss das Sperrglied 248 angehoben, werden, um die unter den Federkraft der Druckfedern ausgefahrenen Stifte 228 zu passieren; hierzu dient ein nachstehend erläuterter Arretiermechanismus 245 am Schlitten 230.

In der arretierten Position liegt das Sperrglied 248 an der steil abfallenden Flanke "ab" an, so dass der Schlitten 230 unter der Federkraft der Druckfedern federnd in seine vollständig eingeführte Position gedrückt wird. Es ist wünschenswert, für eine federnde Anordnung zwischen Führungsschiene 220 und arretiertem Schlitten 230 zu sorgen, um Kontaktstörungen zu vermeiden, die offensichtlich auf Schwingungen und Vibrationen des Tablet 280 und der Tafel 250 im fahrenden Fahrzeug zurückzuführen sind.

Die Führungsschiene 220 ist dazu bestimmt, in die Rückenlehne 202 eines Kfz-Sitzes 200 eingebaut zu werden, typischerweise zwischen den beiden, eine - nicht dargestellte Kopfstütze - haltenden Haltestangen 205 und 206, und unterhalb der Oberkante eines Rückenlehnen-Polsters, wie das mit Fig. 18B lediglich schematisch angedeutet ist. Die Führungsschiene 220 kann mit Hilfe von Schrauben an einem Rahmenstrukturteil der Rückenlehne 202 befestigt werden. Es wird ein Anordnung gewählt, in welcher der von Führungsschiene 220 begrenzte Tunnel 226 offen an der Rückseite der Rückenlehne 202 des Kfz-Sitzes 200 endet, so dass hier der Schlitten 230 in diesen Tunnel 226 eingeführt werden kann, nachdem die Führungsschiene 220 in die Rückenlehne 202 des Kfz-Sitzes 200 eingebaut ist. Wenn das Rahmenstrukturteil des Kfz-Sitzes 200 horizontal ausgerichtet ist, nimmt der Tunnel 226 eine Richtung ein, die von vorne (Motorhaube) nach hinten (Kofferraum) ansteigt. Im Falle des Nicht-Gebrauchs kann die Öffnung des Tunnels 226 mit Hilfe eines - nicht dargestellten - federbetätigten Vorhangs aus dem Material des Rückenlehnen-Bezugs verdeckt und verschlossen sein.

Nachdem die Führungsschiene 220 in die Rückenlehne 202 des Kfz-Sitzes 200 eingebaut ist, wird das zum Federkontaktstift-Verbinder 170 führende mehradrige Kabel 7 eines erfindungsgemäßen zweiten mehradrigen elektrischen Verbinders innerhalb des Kfz-Sitzes 200 bis zum Boden des Fahrzeugs geführt; dort werden einige Kabeladern dauerhaft an das Bussystem im Kraftfahrzeug angeschlossen; ferner wird wenigstens eine weitere Kabelader an die Stromversorgung im Kraftfahrzeug angeschlossen; hierzu können jeweils herkömmliche elektrische Kontakte vorgesehen werden, weil diese Kontakte nur selten verändert werden.

Zur Halteeinrichtung 212 gehört ferner eine Tafel 250, die typischerweise eine rechteckige, von geraden Kanten 251, 255, 256 begrenzte Kontur haben kann (vgl. Fig. 17A), und die beispielsweise Abmessungen von etwa 150 x 200 mm haben kann. Diese Tafel 250 bildet einen flachen, plattenförmigen Körper, der aus zwei schalenförmigen, aus Kunststoff bestehenden Tafelhälften zusammengesetzt ist, die einen Innenraum 257 innerhalbider Tafel 250 begrenzen; die beiden Tafelhälften können mit Hilfe mehrerer Schrauben zusammengehalten werden.

Die eine Seite der Tafel 250 ist als weitgehend ebene Anlagefläche 258 ausgebildet, an der das Tablet 280 angelegt und festgelegt werden soll, wenn der Nutzer des erfindungsgemäßen Rücksitz-Infotainmentsystems das Angebot an Information und/oder Entertainment nutzen will. Das Tablet 280 hat typischerweise Abmessungen, die etwas größer sind, als die korrespondierenden Abmessungen an der Tafel 250. Bei bestimmungsgemäßer Anordnung hat das Tablet 280 eine gerade, oben befindliche Kante 281, an welche sich die Tablet-Seitenkanten 282 und 283 anschließen. An der vom Bildschirm 288 abgewandten Rückseite 284 des Tablet 280 ist, parallel und benachbart zu dieser oberen Kante 281 eine Leiste 285 angebracht, an der einstückig eine Zunge 286 angeformt ist, die sich parallel und im Abstand zur Rückseite 284 des Tablets 280 erstreckt. In diese Leiste 285 ist die vorstehend erläuterte und mit Fig. 13 dargestellte 8-polige Federkontaktstiftleiste180 so eingesetzt, dass deren federunterstützte Pins 140 über die Frontfläche der Leiste 285 vorstehen und sich - zwischen Zunge 286 und Rückseite 284 - parallel und im Abstand zur Rückseite 284 des Tablet 280 erstrecken. Diese Federkontaktstiftleiste 180 ist an einem Ende 8 eines mehradrigen Kabels 6 angeschlossen; Kabel 6 und Federkontaktstiftleiste 180 bilden einen erfindungsgemäßen zweiten mehradrigen elektrischen Verbinder. Die Adern des Kabels 6 sind einerseits an die Drahtbefestigungsmittel an den Federkontaktstiften 130 der Federkontaktstiftleiste 180 und andererseits an elektrische und/oder elektronische Tablet-Komponenten angeschlossen, um diese mit Signalen und elektrischer Energie zu versorgen, damit auf dem Bildschirm 288 des Tablet 280 das angeforderte Infotainment-Angebot dargestellt werden kann. Die vergleichsweise flachbauende Federkontaktstiftleiste 180 ist gut geeignet, in die vergleichsweise flache bzw. schmale Leiste 285 eingesetzt zu werden. Die Zunge 286 an der Leiste 285 ist dazu bestimmt, in eine nach oben offene Nut 252 an einer oben befindlichen Kante 251 der Tafel 250 einzutreten, wenn das Tablet 280 bestimmungsgemäß an der Tafel 250 angelegt wird.

Das vorstehend erläuterte Tablet 280 soll an der Tafel 250 festgelegt werden. Hierzu ist an dieser Tafel 250 an einer, be bestimmungsgemäßer Anordnung der Tafel 250 oben befindlichen, längeren geraden Tafelkante 251 eine Nut 252 ausgespart, die von einer Nutwand 253 begrenzt ist und die sich über mehr als die halbe Kantenlänge erstrecken kann. Etwa mittig ist in diese Nut 252 die vorstehend erläuterte und mit Fig. 4 dargestellte zweite 8-polige Kontaktpadstiftleiste 60 oder die vorstehend erläuterte und mit den Figuren 6A bis 6F dargestellte zweite 8-polige Kontaktpadstiftleiste 108 eingesetzt, die sich je an einem Ende 5 des Kabels 2 eines erfindungsgemäßen ersten mehradrigen elektrischen Verbinders befindet. Diese vergleichsweise flachbauenden zweiten Kontaktpadstiftleisten 60 oder 108 passen gut in die flache Tafel 250, und es ist eine solche Anordnung gewählt, dass je die Kontaktflächen 16 der Kontaktpadstifte 10 an der Kontaktpadstiftleiste 60, oder die Kontaktflächen 90 der Kontaktpadstifte 80 an der Kontaktpadstiftleiste 108 vom Grund der Nut 252 weg nach oben zeigen, so dass sie dort von den federunterstützten Pins 140 an der vorstehend erläuterten und mit Fig. 13 dargestellten 8-poligen Federkontaktstiftleiste 180 kontaktiert werden können, die in die Leiste 285 an der Rückwand 284 des Tablet 280 eingesetzt ist. Zwischen der jeweiligen zweiten Kontaktpadstiftleiste 60 oder 108 und der Nutwand 253 verbleibt ein schmaler Zwischenraum, in welchen die Zunge 286 an der Leiste 285 an der Rückseite 284 des Tablet 280 eintreten kann, wenn das Tablet 280 bestimmungsgemäß an der Anlagefläche 258 an der Tafel 250 anliegend nach unten geführt wird.

Im Innenraum 257 der Tafel 250 befindet sich ein Arretiermechanismus 260, der eine erste federunterstützte Schnappverbindung 261 und eine zweite federunterstützte Schnappverbindung 265 bilden kann. Zu diesem Arretiermechanismus 260 gehören zwei auslenkbare metallische Zungen bzw. Schwerter 262 und 266; das eine Schwert 262 ragt aus der einen, kürzeren Tafelkante 255 heraus, und das andere Schwert 266 ragt aus der anderen, gegenüber befindlichen, kürzeren Tafelkante 256 heraus. Jedes Schwert 262, 266 kann gegen die Vorspannung:einer Feder ein Stück weit aus dem Tafel-Innenraum 257 herausgezogen werden; jede Feder versucht, das herausgezogene Schwert 262, 266 wieder in den Tafel-Innenraum 257 zurückzuziehen. Am Ende jedes Schwertes 262, 266 ist eine Klinke 263, 267 angebracht, die je in einer schräg gestellten Flanke 264 bzw. 268 endet. Beim Anlegen des Tablet 280 an die Tafel 250 drücken die Tablet-Seitenkanten 282 bzw. 283 auf diese schräg gestellten Klinkenflanken 264 bzw, 268 und ziehen jedes Schwert 262, 266 ein Stück weit aus dem Tafel-Innenraum 257 heraus, bis die Tablet-Seitenkante 282 bzw, 283 in eine Nut einrasten kann, die an jeder Klinke 263 bzw. 267 ausgebildet ist. Danach wird die eine Tablet-Seitenkante 282 von der ersten federunterstützten Schnappverbindung 261 formschlüssig festgehalten, und die andere Tablet-Seitenkante 283 wird von der zweiten federunterstützten Schnappverbindung 265 formschlüssig festgehalten. Zusammen mit der nach oben offenen Nut 252 an der Tafel 250, in welche die Zunge 286 an der Leiste 285 am Tablet 280 eintreten kann, wird eine einerseits zerstörungsfrei reversibel lösbare und andererseits auch im fahrenden Fahrzeug sichere und zuverlässige Befestigung des Tablet 280 an der Tafel 250 mit einer stabilen 3-Punkt-Lagerung erhalten. Um das Tablet 280 wieder von der Tafel 250 zu trennen, wird das Tablet 280 an der Anlagefläche 258 anliegend nach oben bewegt, geschoben oder gezogen, bis die untere Tabletkante die Schwerter 262 und 266 passiert hat.

Die vorstehend erläuterte Tafel 250 ist schwenkbar an einem äußeren Schlittenende 233 eines Schlittens 230 angelenkt, der in den Tunnel 226 an der Führungsschiene 220 einführbar ist (vgl. hierzu Fig. 15E, 16A, 17A und 18A). Hierzu sind an der, zur Anlagefläche 258 entgegengesetzten Tafel-Rückseite 270 einstückig zwei beabstandete, ansteigende und wechselseitig fluchtende Wangen 272 und 274 angeformt. Am höchsten Abschnitt dieser Wangen 272 und 274 sind an deren aufeinander zu zeigenden Innenseiten zwei miteinander fluchtende Bohrungen ausgespart, in welchen die beiden abstehenden Zapfen 236, 236' einer Welle 234 schwenkbar gelagert und gehalten sind (vgl. Fig. 16A und 16B). Diese Welle 234 ist einstückig an einem schalenförmigen, aus Metall bestehenden Gehäuseteil 235 des Schlittens 230 angeformt. Das Lagerspiel dieser Welle 234 in den beiden, als Wellenlager dienenden Bohrungen ist vergleichsweise streng, so dass eine nicht unerhebliche Kraft angewandt werden muss, um den Schlitten 230 gegenüber der Tafel 250 zu verschwenken.

Der Schlitten 230 bildet im Wesentlichen einen geraden, länglichen Körper und hat ein inneres Schlittenende 231 sowie ein äußeres Schlittenende 233, zwischen denen sich ein Schlittenabschnitt 232 erstreckt. Der Schlittenabschnitt 232 mit dem inneren Schlittenende 231 kann in den Tunnel 226 an der, in die Rückenlehne 202 des Kfz-Sitzes 200 eingesetzten Führungsschiene 220 eingeführt werden. Ein schalenförmiges, aus Metall bestehendes Schlittengehäuseteil 235 umfasst einen flachen, aus Kunststoff bestehenden Einsatz 240, an dem sich eine Bodenplatte 241 befindet, die in einem schräg gestellten Schenkel 242 endet, in dem ein Fenster 243 ausgespart ist. Fig. 16B zeigt einen Blick auf die Unterseite des Schlittens 230; die Fig. 16C und 16D zeigen die Unterseite des Schlittens 230 nachdem die Bodenplatte 241 entfernt ist und dienen zur Erläuterung einer Arretiereinrichtung 245. Gut zu erkennen ist die vorstehend erläuterte und mit den Fig. 8A bis 8D dargestellte, 5-polige erste Kontaktpadstiftleiste 128, die an einem Ende 4 eines Kabels 2 eines erfindungsgemäßen ersten mehradrigen elektrischen Verbinders angeschlossen ist; vgl. auch die Fig. 11 und 12. Diese Kontaktpadstiftleiste 128 ist so in das innere Schlittenende 231 eingesetzt, dass ihre Kontaktflächen 116 durch das Fenster 243 im endständigen Schenkel 242 an der Bodenplatte 241 zugänglich sind. Wenn der Schlittenabschnitt 232 mit dem inneren Schlittenende 231 vollständig in den Tunnel 226 in der Führungsschiene 220 eingeführt ist, dann werden Tastverbindungen zwischen den Pins 140 an der 5-poligen Federkontaktstiftleiste 156 des Federkontaktstift-Verbinders 170 und den Kontaktflächen 116 an dieser ersten Kontaktpadstiftleiste 128 erzeugt. Das Kabel 2 des ersten mehradrigen elektrischen Verbinders ist durch den Einsatz 240 geführt, tritt im Bereich der Welle 234 in den Innenraum 267 der Tafel 250 ein und endet dort an der zweiten Kontaktpadstiftleiste 60 oder 108, die in die Nut 252 an der geraden, oben befindlichen Kante 251 der Tafel 250 eingesetzt ist.

In dem Einsatz 240 ist ferner ein betätigbarer Mechanismus einer Arretiereinrichtung 245 untergebracht, die zwei Hersteller 246, 246' aufweist, die gegen die Federkraft von zwei zugeordneten Schraubenfedern 247, 247' verschieblich gehalten sind. Ferner gehört dazu ein, das metallische Schlittengehäuseteil 235 umgreifender, verschieblich gehaltener Schieber 237, an dem zwei Griffflächen 238 und 239 angeformt sind. Dieser Schieber 237 ist mechanisch mit den beiden Verstellern 246, 246' gekoppelt. Ein Nutzer des Rücksitz-Infotainment-Systems 210 kann durch Druck mit zwei Fingern einer Hand auf diese Griffflächen 238, 239 den Schieber 237 gegen die Federkraft der beiden Schraubenfedern 247, 247' zurückschieben, wodurch die beiden Versteller 246, 246' ein quer ausgerichtetes Sperrglied 248 anheben werden.

An der Bodenplatte 241 und dem anhängenden endständigen Schenkel 242 sind zwei beabstandete und parallel zur Längsrichtung des Schlittens 230 ausgerichtete Nuten 244 und 244' ausgespart. Beim Einführen des Schlittens 230 in den Tunnel 226 an der Führungsschiene 220 ragt in die Nut 244 der eine Stift 228 hinein, und in die Nut 244' ragt der zweite andere Stift 228 hinein. Beim Einführen des Schlittens 230 In den Tunnel 226 werden diese, federunterstützt an der Führungsschiene 220 gehaltenen Stifte 228 niedergedrückt, so dass das Sperrglied 248 diese Stifte 228 passieren kann. Der danach in der vollständig eingeschobenen Position arretierte Schlittenabschnitt 232 kann erst dann wieder zurückgeführt und von der Führungsschiene 220 getrennt werden, nachdem - mit Hilfe der Versteller 246, 246' - das Sperrglied 248 angehoben worden ist, was durch Zurückziehen des Schiebers 237 bewirkt wird, wie das mit Fig. 16D dargestellt ist.

Wie vorstehend im Einzelnen dargelegt ist, enthält diese Ausführungsform eines erfindungsgemäßen Rücksitz-Infotainment-Systems 210 insgesamt drei verschiedene erfindungsgemäße mehradrige elektrische Verbinder. An einem Kabelende des mehradrigen Kabels 7 eines zweiten mehradrigen elektrischen Verbinders befindet sich als lösbares mehrpoliges elektrisches Kontaktelement die 5-polige Federkontaktstiftleiste 156 des Federkontaktstift-Verbinders 170, der an der Führungsschiene 220 so befestigt ist, dass die federunterstützten Pins 140 in den von der Führungsschiene 220 begrenzten Tunnel 226 hineinragen. An einem Kabelende 4 des mehradrigen Kabels 2' eines ersten mehradrigen elektrischen Verbinders befindet sich als lösbares mehrpoliges elektrisches Kontaktelement die erste 5-polige Kontaktpadstiftleiste 128, die in das innere Schlittenende 231 des Schlittens 230 eingesetzt ist. Wenn der Schlittenabschnitt 232 vollständig in den Tunnel 226 an der Führungsschiene 220 eingeschoben ist, werden Tastverbindungen zwischen den Pins 140 an der Federkontaktstiftleiste 156 und den Kontaktflächen 116 der Kontaktpadstifte 110 an der Kontaktpadstiftleiste 128 erzeugt.

An dem anderen Kabelende 5 des mehradrigen Kabels 2' des ersten mehradrigen elektrischen Verbinders befindet sich als lösbares mehrpoliges elektrisches Kontaktelement die zweite 8-polige Kontaktpadstiftleiste 60 oder 108, die in eine Nut 252 in der oben befindlichen Tafelkante 251 der Tafel 250 so eingesetzt ist, dass ihre Kontaktflächen 16 oder 90 nach oben zeigen und dort von federunterstützten Pins 140 an einer 8-poligen Federkontaktstiftleiste 180 kontaktierbar sind. Diese Federkontaktstiftleiste 180 bildet das lösbare mehrpolige elektrische Kontaktelement an einer weiteren Ausführungsform eines erfindungsgemäßen zweiten mehradrigen elektrischen Verbinders, der sich am Tablet 280 befindet.

## Patentansprüche

1. Rücksitz-Infotainmentsystem für ein Kraftfahrzeug (Kfz),
das mit einem bordeigenen Bussystem ausgestattet ist,
das drahtgebunden Infotainmentdaten in Form digitaler Multimediadaten bereitstellt,
die auf einem Bildschirm eines mobilen Endgerätes darstellbar sind,
das von einer, an einer Rückenlehne eines Kfz-Sitzes ausgebildeten Halteeinrichtung in einer zerstörungsfrei und reversibel lösbaren Weise in dem Kfz gehalten wird, und
diese Halteeinrichtung eine oder mehrere, mit elektrischen Kontakten versehene Kontaktschnittstelle(n) hat, an der/denen drahtgebunden übermittelte Infotainmentdaten anliegen, und
wenigstens eine dieser Kontaktschnittstellen mit einer, mit korrespondierenden elektrischen Kontakten ausgerüsteten Benutzerschnittstelle am mobilen Endgerät koppelbar ist, um Infotainmentdaten auf das mobile Endgerät zu übertragen und auf dessen Bildschirm darzustellen, wobei
die elektrischen Kontakte der Kontaktschnittstelle(n) und die damit korrespondierenden elektrischen Kontakte der Benutzerschnittstelle je entsprechend der Druckfeder-Technik bzw. SLC-Technik (abgeleitet von spring Ioaded contacts) ausgebildet sind und Tastverbindungen zwischen einer Anzahl federunterstützter Pins (140) von Federkontaktstiften (130) an einer Federkontaktstiftleiste (156, 180) mit einer Anzahl Kontaktflächen (16, 90, 116) von Kontaktpadstiften (10, 80, 110) an einer Kontaktpadstiftleiste (60, 108, 128) erzeugen,
**dadurch gekennzeichnet, dass**
- ein erster mehradriger elektrischer Verbinder (2) vorhanden ist, der ein mehradriges elektrisches Kabel (2') aufweist, das zwei entfernte Enden (4 und 5) hat, wobei an dem einen Kabelende (4) eine erste Kontaktpadstiftleiste (128) elektrisch leitend angeschlossen ist, und an dem anderen Kabelende (5) eine zweite Kontaktpadstiftleiste (60 oder 108) elektrisch leitend angeschlossen ist; und ferner
- eine Führungsschiene (220) vorhanden ist, die in eine Rückenlehne (202) eines Kfz-Sitzes (200) einsetzbar ist, und die einen Tunnel (226) begrenzt, der offen an der Rückseite dieser Rückenlehne (202) endet, und in diesen Tunnel (226) die federunterstützten Pins (140) von Federkontaktstiften (130) an einer Federkontaktstiftleiste (156) hineinragen, die an der Führungsschiene (220) befestigt ist;
- die Halteeinrichtung (212) lösbar an diesem Kfz-Sitz (200) anbringbar ist und eine Tafel (250) aufweist, an welcher ein Schlitten (230) schwenkbar angelenkt ist, der ein inneres Schlittenende (231) und ein äußeres Schlittenende (233) hat, zwischen denen sich ein Schlittenabschnitt (232) erstreckt,
der in den von der Führungsschiene (220) begrenzten Tunnel (226) einführbar ist und darin in einer vollständig eingeführten Position festlegbar ist, sowie - nach Lösung einer Arretierung (227) - aus diesem Tunnel (226) wieder herausführbar ist, wenn die Halteeinrichtung (212) von dem Kfz-Sitz (200) getrennt werden soll;
- in das innere Schlittenende (231) die erste Kontaktpadstiftleiste (128) so eingesetzt ist, dass deren Kontaktflächen (116) die federunterstützten Pins (140) an der Federkontaktstiftleiste (156) kontaktieren, wenn der Schlittenabschnitt (232) vollständig in den Tunnel (226) eingeführt ist;
- die Tafel (250) eine, bei bestimmungsgemäßer Anordnung oben befindliche Kante (251) hat,
in der eine Nut (252) ausgespart ist,
in die eine zweite Kontaktpadstiftleiste (60, 108) so eingesetzt ist, dass deren Kontaktflächen (16, 90) nach oben zeigen; und
- das, die erste Kontaktpadstiftleiste (128) mit der zweiten Kontaktpadstiftleiste (60 oder 108) verbindende Kabel (2'P) durch den Schlittenabschnitt (232) geführt ist, in die Tafel (250) eintritt und durch den Tafel-Innenraum (257) geführt ist.

2. Rücksitz-Infotainmentsystem nach Anspruch 1,
**dadurch gekennzeichnet, dass**
jede Kontaktpadstiftleiste (60, 108, 128) aufweist:
- eine Anzahl gleicher, je ein Kontaktpad bildender Kontaktpadstifte (10, 80, 110), die parallel und im Abstand zueinander angeordnet, sowie senkrecht zur Kontaktpadstiftleisten-Längsachse ausgerichtet sind;
- jeder Kontaktpadstift (10, 80, 110) zwei entfernte Enden hat, wobei das eine Kontaktpadstiftende eine Kontaktfläche (16, 90, 116) bildet, und das andere Kontaktpadstiftende als Drahtbefestigungsmittel (22, 82, 112) ausgebildet ist;
- an dieses Drahtbefestigungsmittel (22, 82, 112) je ein Draht-oder Aderende eines Kabels (2') des ersten mehradrigen elektrischen Verbinders (2) elektrisch leitend angeschlossen ist, so dass hier eine Drahtverbindungsstelle (106, 126) geschaffen ist;
- die gesamte Anzahl Kontaktpadstifte (10, 80, 110) einschließlich der Drahtverbindungsstellen (106, 126) in einen, die Kontaktflächen (16, 90, 116) frei und zugänglich haltenden Körper (62, 107, 127) aus Vergußmasse eingebettet ist, der auch das anliegende Ende (8) einer Kabelisolierung des zweiten mehradrigen elektrischen Verbinders (2) umgreift.

3. Rücksitz-Infotainmentsystem nach Anspruch 2,
**dadurch gekennzeichnet, dass**
- die Kontaktpadstiftleiste (60) eine Frontfläche (44, 66) hat, und die Kontaktflächen (16) der Kontaktpadstifte (10) mit dieser Frontfläche (44, 66) fluchten; oder
- die Kontaktpadstiftleiste (100) eine Frontfläche (102) hat, und je ein Abschnitt (86) der Kontaktpadstifte (80) ein Stück weit über diese Frontfläche (102) hinaus vorsteht, so dass die Kontaktflächen (90) der Kontaktpadstifte (80) zu dieser Frontfläche (102) beabstandet angeordnet sind; oder
- die Frontpartie der Kontaktpadstiftleiste (128) aus einem Positionierkörper (120) besteht, in dem parallele, beabstandete Sackbohrungen (124) ausgespart sind, und die Kontaktflächen (116) der Kontaktpadstifte (110) der Kontaktpadstiftleiste (128) am Grund dieser Sackbohrungen (124) angeordnet sind.

4. Rücksitz-Infotainmentsystem nach einem der Ansprüche 1 bis 3,
**dadurch gekennzeichnet, dass**
- ein zweiter mehradriger elektrischer Verbinder vorhanden ist, der ein mehradriges elektrisches Kabel (6, 7) aufweist, das zwei entfernte Kabelenden hat, wobei an einem Kabelende eine Federkontaktstiftleiste (156, 180) angebracht ist, die eine Anzahl Federkontaktstifte (130) enthält, die parallel und im Abstand zueinander angeordnet sowie senkrecht zu einer Federkontaktstiftleisten-Längsachse ausgerichtet sind;
- jeder Federkontaktstift (130) zwei entfernte Enden hat, wobei das eine Federkontaktstiftende als verstellbarer federunterstützter Pin (140) ausgebildet ist, und das andere Federkontaktstiftende als Drahtbefestigungsmittel (144) ausgebildet ist, an das ein Draht- oder Aderende des Kabels (6, 7) des zweiten mehradrigen elektrischen Verbinders elektrisch leitend angeschlossen ist, wobei je eine Drahtverbindungsstelle (166, 166', 166") geschaffen wird; und
- diese Drahtverbindungsstellen (166, 166', 166") geschützt ausgebildet und angeordnet sind.

5. Rücksitz-Infotainmentsystem nach Anspruch 4,
**dadurch gekennzeichnet, dass**
die Federkontaktstiftleiste (156) einstückig an einem hohlen, kastenförmigen Verbindergehäuse (150) angeformt ist, in dessen Hohlraum (160) die Drahtverbindungsstellen (166, 166', 166") hineinragen, und dieses Verbindergehäuse (150) eine offene Rückseite hat, die mit einem Deckel (164) verschlossen ist, und so ein mehradriger elektrischer Federkontaktstift-Verbinder (170 bereitgestellt wird.

6. Rücksitz-Infotainmentsystem nach Anspruch 5,
**dadurch gekennzeichnet, dass**
Tastverbindungen zwischen den Kontaktflächen (116) der Kontaktpadstifte (110) an der zweiten Kontaktpadstiftleiste (128) und den federunterstützten Pins (140) der Federkontaktstifte (130) an der Federkontaktstiftleiste (156) erzeugt werden; und das Infotainmentsystem über diesen Federkontaktstift-Verbinder (170) an ein bordeigenes Bussystem im Fahrzeug angeschlossen ist.

7. Rücksitz-Infotainmentsystem nach Anspruch 6,
**dadurch gekennzeichnet, dass**
das Kabel (7) des zweiten elektrischen Verbinders innerhalb des Kfz-Sitzes (200) bis zum Bodenbereich des Fahrzeugs geführt ist, und dort einige Kabeladern an das Kfz-Bussystem angeschlossen sind, sowie dort wenigstens eine weitere Kabelader an die Kfz-Stromversorgung angeschlossen ist.

8. Rücksitz-Infotainmentsystem nach Anspruch 1,
**dadurch gekennzeichnet, dass**
in einem Innenraum (257) der Tafel (250) ein Arretiermechanismus (260) ausgebildet ist, der bei einer Anlage eines Tablet-Computers bzw.Tablet (180) an einer Tafel-Anlagefläche (258) eine Tablet-Seitenkante (282) mit Hilfe einer ersten federunterstützten Schnappverbindung (261) formschlüssig umgreift, und der dabei eine andere, gegenüber befindliche Tablet-Seitenkante (283) mit Hilfe einer zweiten federunterstützten Schnappverbindung (262) formschlüssig umgreift; und das Tablet (280) aus dem resultierenden Griff gelöst und von der Tafel (250) entfernt werden kann, indem das Tablet (280) längs der Tafel-Anlagefläche (258) - bei bestimmungsgemäßer Anordnung - nach oben bewegt, geschoben oder gezogen wird.

9. Rücksitz-Infotainmentsystem nach Anspruch 1,
**dadurch gekennzeichnet, dass**
- der Tablet-Computer bzw. das Tablet (280) einen Bildschirm (288) und bei bestimmungsgemäßer Anordnung eine oben befindliche Kante (281) hat;
- benachbart und parallel zu dieser oben befindlichen Kante (281) an der zum Bildschirm (288) entgegengesetzten Rückseite (284) des Tablet-Computers (280) eine Leiste (285) angebracht ist, von der eine Zunge (286) absteht, die parallel und im Abstand zu dieser Rückseite (284) ausgerichtet ist;
- in diese Leiste (285) eine Federkontaktstiftleiste (180) so eingesetzt ist, dass deren federunterstützte Pins (140) bei dieser Anordnung nach unten gerichtet sind und - parallel und im Abstand zur Rückseite (284) - über eine Frontfläche der Leiste (285) vorstehen;
- an die Federkontaktstifte (130) dieser Federkontaktstiftleiste (180) Adern eines mehradrigen elektrischen Kabels (6) eines zweiten mehradrigen elektrischen Verbinders angeschlossen sind, die galvanisch mit elektrischen und/oder elektronischen Komponenten des Tablet-Computers (280) verbunden sind; und
- diese Zunge (286) so in die Nut (252) an der Tafel (250) einsetzbar ist, dass die federunterstützten Pins (140) der Federkontaktstifte (130) an der Federkontaktstiftleiste (180) die Kontaktflächen (16, 90) der Kontaktpadstifte (10, 80) an der zweiten Kontaktpadstiftleiste (60, 108) kontaktieren, um dem Tablet-Computer (280) Infotainmentdaten zuzuführen, die auf dessen Bildschirm (288) darstellbar sind.

10. Mehradriger elektrischer Verbinder für ein Rücksitz-Infotainmentsystem nach einem der Ansprüche 1 bis 9,
**dadurch gekennzeichnet, dass**
- der erste mehradrige elektrische Verbinder (2) ein mehradriges elektrisches Kabel (2') aufweist, das zwei entfernte Enden (4 und 5) hat, wobei an dem einen Kabelende (4) eine erste Kontaktpadstiftleiste (128) elektrisch leitend angeschlossen ist, und an dem anderen Kabelende (5) eine zweite Kontaktpadstiftleiste (60 oder 108) elektrisch leitend angeschlossen ist; und
- jede Kontaktpadstiftleiste (60, 108, 128) eine Anzahl gleicher, je ein Kontaktpad bildender Kontaktpadstifte (10, 80, 110) aufweist, die parallel und im Abstand zueinander angeordnet, sowie senkrecht zur Kontaktpadstiftleisten-Längsachse ausgerichtet sind;
- jeder Kontaktpadstift (10, 80, 110) zwei entfernte Enden hat, wobei das eine Kontaktpadstiftende eine Kontaktfläche (16, 90, 116) bildet, und das andere Kontaktpadstiftende als Drahtbefestigungsmittel (22, 82, 112) ausgebildet ist;
- an dieses Drahtbefestigungsmittel (22, 82, 112) je ein Draht- oder Aderende eines Kabels (2) des mehradrigen elektrischen Verbinders (2') elektrisch leitend angeschlossen ist, so dass hier eine Drahtverbindungsstelle (106, 126) geschaffen ist; und
- die gesamte Anzahl Kontaktpadstifte (10, 80, 110) einschließlich der Drahtverbindungsstellen (106, 126) in einen, die Kontaktflächen (16, 90, 116) frei und zugänglich haltenden Körper (62, 107, 127) aus Vergußmasse eingebettet ist, der auch das anliegende Ende (8) einer Kabelisolierung des mehradrigen elektrischen Verbinders (2) umgreift.

11. Mehradriger elektrischer Verbinder nach Anspruch 10,
**dadurch gekennzeichnet, dass**
der erste mehradrige elektrische Verbinder (2) eine Länge von 25 bis 35 cm aufweist.

12. Mehradriger elektrischer Verbinder
für ein Rücksitz-Infotainmentsystem nach einem der Ansprüche 1 bis 9,
**dadurch gekennzeichnet, dass**
ein zweiter mehradriger elektrischer Verbinder ein mehradriges elektrisches Kabel (7) aufweist, das zwei entfernte Enden hat, wobei an einem Kabelende eine Federkontaktstiftleiste (156) angebracht ist,
- die eine Anzahl Federkontaktstifte (130) enthält, die parallel und im Abstand zueinander angeordnet sowie senkrecht zu einer Federkontaktstiftleisten-Längsachse ausgerichtet sind;
- jeder Federkontaktstift (130) zwei entfernte Enden hat, wobei das eine Federkontaktstiftende als verstellbarer federunterstützter Pin (140) ausgebildet ist, und das andere Federkontaktstiftende als Drahtbefestigungsmittel (144) ausgebildet ist, an das ein Draht- oder Aderende des Kabels (7) des elektrisch leitend angeschlossen ist, wobei je eine Drahtverbindungsstelle (166, 166', 166") geschaffen wird; und
- die gesamte Anzahl Federkontaktstifte (130) einschließlich der Drahtverbindungsstellen (166, 166', 166") geschützt ausgebildet und angeordnet ist.

13. Mehradriger elektrischer Verbinder nach Anspruch 12,
**dadurch gekennzeichnet, dass**
dieser zweite mehradrige elektrische Verbinder als Federkontaktstift-Verbinder (170) ausgebildet ist, bei dem die Federkontaktstiftleiste (156) einstückig an einem hohlen, kastenförmigen Verbindergehäuse (150) angeformt ist, in dessen Hohlraum (160) die Drahtverbindungsstellen (166, 166', 166") hineinragen, und dieses Verbindergehäuse (150) eine offene Rückseite hat, die mit einem Deckel (164) verschlossen ist.

14. Mehradriger elektrischer Verbinder nach Anspruch 13,
**dadurch gekennzeichnet, dass**
das Verbindergehäuse (150) im Wesentlichen einen offenen Kasten (152) bildet, der eine Vorderwand (154) hat; und
die Federkontaktstiftleiste (156) an dieser Vorderwand (154) einstückig angeformt ist.

15. Mehradriger elektrischer nach Anspruch 13 oder 14,
**dadurch gekennzeichnet, dass**
das Verbindergehäuse (150) im Spritzgießverfahren aus thermoplastischem Kunststoff erzeugt ist.

## Claims

1. Rear seat infotainment system for a motor vehicle (car) having an on-board bus system which provides in a wired transmittable manner infotainment data in the form of digital multimedia data which are to be displayed on a screen of a mobile device which is held in a nondestructive and reversibly detachable manner by a retaining structure provided on a back of a car seat in said motor vehicle, wherein said retaining structure comprises one or more contact interface(s) having electrical ports providing these wire-transmitted infotainment data, and wherein at least one of these contact interface(s) is connectable with a corresponding user interface having electrical contacts and provided at the mobile device in order to transfer these infotainment data to the mobile device and to display these infotainment data on the screen of the mobile device, and wherein, each, the electrical ports of the contact interface(s) and the corresponding electrical contacts of the user interface(s) are designed according to the so-called spring-loaded technology or elsewhere termed SLC technology (derived from spring loaded contacts) in order to provide probe-type connections between a number of pistons (140) of spring-loaded contacts (130) on a spring-loaded connector (156, 180) with a number of pad faces (16, 90, 116) of pads (10, 80, 110) on a pad connector (60, 108, 128),
**characterized in that**
- there is a first multicore electrical connector (2) comprising a multicore electric cable (2') having two distant ends (4 and 5), wherein a first pad connector (128) is electrically conductive connected to the one cable end (4), and a second pad connector (60 or 108) is electrically conductive connected to the other cable end (5); and further,
- there is a guide rail (220) insertable into a backrest (202) of the car seat (200) and defining a tunnel (226) which terminates in an open manner at the rear side of this backrest (202), and
a spring-loaded connector (156) is mounted on the guide rail (220) in such a manner that the spring-loaded pistons (140) of the spring-loaded contacts (130) of this spring-loaded connector (156) extend into this tunnel (226);
- the retaining structure (212) is detachable attachable to the car seat (200) and comprises a panel (250) having a swivel hinged slide (230) which has an inner slide end (231), and an external slide end (233) and a slide section (232) extending between these slide ends (231 and 233), and
this slide (230) is insertable into the tunnel (226) defined by the guide rail (220), and is lockable within this tunnel (226) in a fully established position, and is again removable out of this tunnel "26) - after a locking device (227) has been solved - in case when the restraining structure (212) shall be separated from the car seat (200);
- the first pad connector (128) is inserted into the inner slide end (231 so that their pad faces (116) contact the spring-loaded pistons (140) on the spring-loaded connector (156), if the slide section (232) is fully introduced into the tunnel (226);
- the panel (250) comprises - in case of regular use - an on top arranged edge (251) having a spared groove (252), and
the second pad connector (60, 108) is inserted into this groove in such a manner, that its pad faces (16, 90) point upwards; and
- that the cable (2') connecting the first pad connector (128) with the second pad connector (60 or 108) is fed through the slide section (232), enters the panel (250), and is fed through the panels' interior (257).

2. The rear seat infotainment system according to claim 1,
**characterized in that**
each pad connector (60, 108, 128) comprises:
- a number of same, a contact pad forming pads (10, 80, 110) which are arranged parallel and in a distance to each other and aligned perpendicular to the longitudinal axis of the pad connector (60, 108, 128);
- each pad (10, 80, 110) has two distant ends, wherein
the one end forms a pad (contact) face (16, 90, 116), and the other end is formed as a wire mounting means (22, 82, 112);
- this wire mounting means (22, 82, 112) is electrically conductive connected to an end of a wire or of a core of a cable (2') of the first multicore electrical connector (2), thus forming here a wire junction (106, 126);
- the total number of pads (10, 80, 110) including their wire junctions are embedded within a body made of sealing compound, which body comprehends also the fitting end of a cable insulation of this first multicore electrical connector (2), but maintains the pad (contact) faces (16, 90, 116) free and accessible.

3. The rear seat infotainment system according to claim 2,
**characterized in that**
- the pad connector (60) has a front area (44, 66), and
the pad (contact) faces (16) of the pads (10) are aligned with this front area (44, 66); or
- the pad connector (100) has a front area (102), and
each a section (86) of the pads (80) extend a some way over this front area (102), so that the pad (contact) faces (90) of the pads (80) are spaced to this front area (102); or
- the front part of the pad connector (128) consists of a positioning body (120) having spared parallel and spaced blind holes (124), and
the pad (contact) faces 116) of the pads (110) are at the bottom of these blind holes (124).

4. The rear seat infotainment system according to one of claims 1 - 3,
**characterized in that**
- there is a second multicore electrical connector which comprises a multicore electrical cable (6, 7) which has two distant ends,
wherein a spring-loaded connector (156, 180) is attached to one cable end, this spring-loaded connector comprises a number of spring-loaded contacts (130) which are arranged parallel and in a distance to each other and aligned perpendicular to the longitudinal axis of the spring-loaded connector (156, 180);
- each spring-loaded contact (130) has two distant ends, wherein the one end is formed as a movable spring-loaded piston (140), and and the other end is formed as a wire mounting means (144),
this wire mounting means (144) is electrically conductive connected to an end of a wire or of a core of the cable (6, 7') of the second multicore electrical connector, thus forming a wire junction (166, 166', 166"); and
- these wire junctions (166, 166', 166") are formed and arranged protected.

5. The rear seat infotainment system according to claim 4,
**characterized in that**
the spring-loaded connector (156) is mounted in a single-piece manner on a hollow rectangular connector housing (150) defining a cavity (160), and
the wire junctions (166, 166', 166") extend into this cavity (160), and
this connector housing (150) has an open back, which is sealed with a lid (164), thus providing a multicore electrical spring-loaded (170).

6. The rear seat infotainment system according to claim 5,
**characterized in that**
probe-type connections (116) are prepared between pad (contact) faces (116) of pad contacts (110) on the second pad connector (128) with spring-loaded pistons (140) of spring-loaded contacts (130) on the spring-loaded connector (170); and the infotainment system is connected to the on-board bus system within the vehicle via this spring-loaded connector (170).

7. The rear seat infotainment system according to claim 6,
**characterized in that**
the cable (7) of the second electrical connector is directed within the car seat (200) to the bottom area of the vehicle; and there,
some cable wires are connected to the vehicle bus system; and there at least one further cable wire is connected to the vehicle power supply.

8. The rear seat infotainment system according to claim 1,
**characterized in that**
a locking mechanism (260) is arranged within an interior (257) of the panel (250); this locking mechanism (260) comprises a first spring supported snap connection (261) and a second spring supported snap connection (262); and whenever a tablet computer or a tablet (180) is placed on a panel fence (258),
then the first spring supported snap connection (261) positively embraces a tablet side edge (282), and the second spring supported snap connection (262) positively embraces another opposite tablet side edge (283); and
the tablet (180) may be freed from the thus generated grip and may be removed from the panel (250) by moving, pushing or pulling the tablet (180) along the panel fence (258) upwards - in case of regular arrangement.

9. The rear seat infotainment system according to claim 1,
**characterized in that**
- the tablet computer or the tablet (280) comprises a screen (288) and an above arranged edge (281) - at regular arrangement;
- a bar (285) is arranged adjacent and parallel to this above arranged edge (281) on the back side (284) of the tablet computer (280) opposite to this screen (288); and a tongue (286) extends from this bar (285) in a direction parallel and in distance to this backside (284); and
- a spring-loaded connector (180) is inserted in this bar (285) so, that the spring-loaded pistons (140) of this connector (180) extend downwards - in this given regular arrangement - and extend in a direction parallel and in distance to this back side (284) beyond a front area of this bar (285); and
- wires of a multicore electrical cable (6) of a second multicore electrical connector are connected to the spring-loaded contacts (130) of this spring-loaded connector (180); and
these wires are electrically connected with electric and/or electronic components of the tablet computer (280); and
- this tongue (286) is insertable into the groove (252) on the panel (250) so, that the spring-loaded pistons (140) of the spring-loaded contacts (130) of the spring-loaded connector (180) contact the pad (contact) faces (16, 90) of the pad contacts (10, 80) of the second pad connector (60, 108), in order to deliver infotainment data to the tablet computer (280) which are displayed on the screen (288) thereof.

10. Multicore electrical connector for a rear seat infotainment system according to a claim 1 - 9,
**characterized in that**
- the first multicore electrical connector (2) comprises a multicore electrical cable (2'), which has two distant ends (4 and 5), wherein
a first pad connector (128) is electrically connected to the one cable end (4), and a second pad connector (60 or 108) is electrically connected to the other cable end (5); and
- each pad connector (60, 108, 128) comprises:
a number of same, a contact pad forming pads (10, 80, 110) which are arranged parallel and in a distance to each other and aligned perpendicular to the longitudinal axis of the pad connector (60, 108, 128);
- each pad (10, 80, 110) has two distant ends, wherein
the one end forms a pad (contact) face (16, 90, 116), and the other end is formed as a wire mounting means (22, 82, 112);
- this wire mounting means (22, 82, 112) is electrically connected to an end of a wire or of a core of a cable (2') of the first multicore electrical connector (2), thus forming here a wire junction (106, 126); and
- the total number of pads (10, 80, 110) including their wire junctions are embedded within a body made of sealing compound, which body comprehends also the fitting end of a cable insulation of this first multicore electrical connector (2), but maintains the pad (contact) faces (16, 90, 116) free and accessible.

11. The multicore electrical connector according to claim 10,
**characterized in that**
the first multicore electrical connector (2) comprises a length of from 25 to 35 cm.

12. Multicore electrical connector for a rear seat infotainment system according to a claim 1 - 9,
**characterized in that**
there is a second multicore electrical connector which comprises a multicore electrical cable (7), which has two distant ends, wherein a spring-loaded connector (156) is electrically connected to one cable end, having
- a number of spring-loaded contacts (130) which are arranged parallel and in a distance to each other and aligned perpendicular to the longitudinal axis of the spring-loaded connector;
- each spring-loaded contact (130) has two distant ends, wherein
the one end is formed as a movable spring-loaded piston (140) and the other end is formed as a wire mounting means (144),
this wire mounting means (144) is electrically connected to an end of a wire or of a core of the cable (7) thus forming a wire junction (166, 166', 166"); and

13. Multicore electrical connector according to claim 12,
**characterized in that**
this second multicore electrical connector is formed as a spring-loaded connector (170) having a spring-loaded connector (156), which is mounted in a single-piece manner on a hollow rectangular connector housing (150) defining a cavity (160), and the wire junctions (166, 166', 166") extend into this cavity (160), and
this connector housing (150) has an open back, which is sealed with a lid (164), thus providing the multicore electrical spring-loaded (170).

14. The multicore electrical connector according to claim 13,
**characterized in that**
the connector housing (150) is essentially forming an open box (152), which has a front wall (154); and
the spring-loaded connector (156) is mounted in a single-piece manner on this front wall (154).

15. The multicore electrical connector according to claim 13 or 14,
**characterized in that**
the connector housing (150) is injection-molded from thermoplastic resin.

## Revendications

1. Système de divertissement instructif de siège arrière pour un véhicule (Kfz) automobile,
qui est équipé d'un système de bus de bord,
qui met à disposition des données de divertissement instructif filaires, sous forme de données multimédia numériques,
qui peuvent être représentées sur un écran d'un terminal mobile,
lequel est maintenu dans le véhicule automobile d'une façon amovible sans destruction et réversiblement, par un dispositif de maintien constitué sur un dossier d'un siège de véhicule automobile et
ce dispositif de maintien a une ou plusieurs interfaces de contact pourvues de contacts électriques à laquelle/auxquelles s'appliquent des données de divertissement instructif transmises par fil et
au moins l'une de ces interfaces de contact peut être couplée à un terminal mobile, par une interface utilisateur équipée de contacts électriques correspondants, pour transmettre des données de divertissement instructif au terminal mobile et les représenter sur son écran, dans lequel
les contacts électriques de l'interface ou des interfaces de contact et les contacts électriques correspondants de l'interface utilisateur sont constitués respectivement, conformément à la technique à ressort de compression, ou à la technique SLC (abréviation de spring loaded contacts), et produisent des liaisons de touche entre un certain nombre de pins (140) assistés par ressort de broches (130) de contact à ressort sur une embase (156, 180) de contact à ressort et un certain nombre de surfaces (16, 90, 116) de contact de broches (10,80, 110) de plage de contact sur une embase (60, 108, 128) de plage de contact,
**caractérisé en ce que**
- il y a un premier connecteur (2) électrique à plusieurs brins, qui a un câble (2') électrique à plusieurs brins, lequel a deux extrémités (4 et 5) éloignées, dans lequel, à l'une des extrémités (4) du câble, est raccordée, d'une manière conductrice de l'électricité, une première embase (128) de plage de contact et, à l'autre extrémité (5) du câble, est raccordée, d'une manière conductrice de l'électricité, une deuxième embase (60 ou 108) de plage de contact et, en outre,
- il y a une barre (220) de guidage, qui peut être insérée dans un dossier (202) d'un siège (200) de véhicule automobile et qui délimite un tunnel (226), se terminant de manière ouverte sur le côté arrière de ce dossier (202) et, dans ce tunnel (226), les pins (140) assistés par ressort de broches (130) de contact à ressort pénètrent dans une embase (156) de contact à ressort, qui est fixée à la barre (220) de guidage ;
- le dispositif (212) de maintien peut être monté de manière amovible sur ce siège (200) de véhicule automobile et a un tableau (250) sur lequel est articulé, à pivotement, un chariot (230), lequel a une extrémité (231) intérieure et une extrémité (233) extérieure, entre lesquelles s'étend un segment (232) de chariot, qui peut être introduit dans le tunnel (226) délimité par la barre (220) de guidage et y être fixé en une position introduite complètement ainsi que - après libération d'un blocage (227) - être retirée de ce tunnel (226) si le dispositif (212) de maintien doit être séparé du siège (200) de véhicule automobile ;
- la première embase (128) de plage de contact est insérée dans l'extrémité (231) intérieure du chariot, de manière à ce que ses surfaces (116) de contact viennent en contact avec les pins (140) assistés par ressort de l'embase (156) de contact à ressort, lorsque le segment (232) de chariot est inséré complètement dans le tunnel (226) ;
- le tableau (250) a un bord (251) se trouvant en haut, lorsqu'il est mis conformément aux prescriptions,
bord dans lequel est ménagée une rainure (252),
dans laquelle une deuxième embase (60, 108) de plage de contact est insérée, de manière à ce que ses surfaces (16, 90) de contact soient tournées vers le haut et
- le câble (2'), reliant la première embase (128) de plage de contact à la deuxième embase (60 ou 108) de plage de contact, passe dans le segment (232) de chariot, entre dans le tableau (250) et passe dans l'espace (257) intérieur du tableau.

2. Système de divertissement instructif de siège arrière suivant la revendication 1,
**caractérisé en ce que**
chaque embase (60, 108, 128) de plage de contact a :
- un certain nombre de mêmes broches (10, 80, 110) de plage de contact, formant une plage de contact chacune, qui sont disposées parallèlement à distance les unes des autres en étant dirigées perpendiculairement à l'axe longitudinal de l'embase de plage de contact ;
- chaque broche (10, 80, 110) de plage de contact a deux extrémités éloignées, l'une des extrémités formant une surface (16, 90, 116) de contact, tandis que l'autre extrémité est constituée sous la forme d'un moyen (22, 82, 112) de fixation d'un fil ;
- à ce moyen (22, 82, 112) de fixation d'un fil est raccordée, d'une manière conductrice de l'électricité, respectivement une extrémité d'un fil ou d'un brin d'un câble (2') du premier connecteur électrique (2) à plusieurs brins, de manière à y ménager un point (106, 126) de liaison de fil ;
- tout le nombre de broches (10, 80, 110) de plage de contact, y compris les points (106, 126) de liaison de fil, sont incorporés dans un corps (62, 107, 127) en une composition de scellement, maintenant libres et accessibles les surfaces (16, 90, 116) de contact, qui entoure également l'extrémité (8) en application d'un isolant de câble du deuxième connecteur (2) électrique à plusieurs brins.

3. Système de divertissement instructif de siège arrière suivant la revendication 2,
**caractérisé en ce que**
- l'embase (60) de plage de contact a une surface (44, 66) avant et les surfaces (16) de contact de l'embase (10) de contact sont en alignement avec cette surface (44, 66) avant, ou
- l'embase (100) de plage de contact à une surface (102) avant et, respectivement, un tronçon (86) des broches (80) de plage de contact dépasse d'un peu cette surface (102) avant, de manière à ce que les surfaces (90) de contact des broches (80) de plage de contact soient à distance de cette surface (102) avant, ou
- la partie avant de l'embase (128) de plage de contact est constituée d'un corps (120) de mise en position, dans lequel sont ménagés des trous (124) borgnes, parallèles et à distance et les surfaces (116) de contact des broches (110) de plage de contact de l'embase (128) de plage de contact sont disposées au fond de ces trous (124) borgnes.

4. Système de divertissement instructif de siège arrière suivant l'une des revendications 1 à 3,
**caractérisé en ce que**
- il y a un deuxième connecteur électrique à plusieurs brins, qui a un câble (6, 7) électrique à plusieurs brins, lequel a deux extrémités de câble, une embase (156, 180) de contact à ressort étant montée à une extrémité de câble et comportant un certain nombre de broches (130) de contact à ressort, qui sont disposées parallèlement et à distance les unes des autres et qui sont dirigées perpendiculairement à un axe longitudinal d'embase de contact à ressort ;
- chaque broche (130) de contact à ressort a deux extrémités éloignées, l'une des extrémités étant constituée en pin (140) réglable et assisté par ressort, tandis que l'autre extrémité est constituée en moyen (144) de fixation de fil, où l'extrémité de fil ou de brin du câble (6, 7) du deuxième connecteur électrique à plusieurs brins est raccordée, d'une manière conductrice de l'électricité, un point (166, 166', 166'') de liaison de fil étant ménagé, et
- ces points (166, 166', 166") de liaison de fil étant constitués et disposés de manière protégée.

5. Système de divertissement instructif de siège arrière suivant la revendication 4,
**caractérisé en ce que**
l'embase (156) de contact à ressort est formée d'une seule pièce sur un boîtier (150) de connecteur creux en forme de caisson, à l'intérieur (160) duquel pénètrent les points (166, 166', 166") de liaison de fil et ce boîtier (150) de connecteur a un côté arrière ouvert, qui est fermé par un couvercle (164) et met ainsi à disposition un connecteur (170) de broche de contact à ressort électrique à plusieurs brins.

6. Système de divertissement instructif de siège arrière suivant la revendication 5,
**caractérisé en ce que**
des liaisons de touche entre les surfaces (116) de contact des broches (110) de plage de contact sur la deuxième embase (128) de plage de contact et les pins (140) assistés par ressort des broches (130) de contact à ressort sur l'embase (156) de contact a ressort sont produits ; et le système de divertissement instructif est raccordé à un système de buse de bord dans le véhicule par ce connecteur (170) à broche de contact à ressort.

7. Système de divertissement instructif de siège arrière suivant la revendication 6,
**caractérisé en ce que**
le câble (7) du deuxième connecteur électrique passe à l'intérieur du siège (200) du véhicule automobile, jusqu'à la partie de plancher du véhicule, et quelques brins de câble y sont raccordés au système de bus du véhicule automobile ainsi qu'au moins un autre brin de câble est raccordé à l'alimentation en courant du véhicule automobile.

8. Système de divertissement instructif de siège arrière suivant la revendication 1
**caractérisé en ce qu'**
à l'intérieur (257) du tableau (250) est constitué un mécanisme (260) de blocage, qui, lorsqu'un ordinateur à tablette, ou une tablette (180) est appliqué à la surface (258) d'application du tableau, entoure à complémentarité de forme un bord (282) latéral de tablette, à l'aide d'une première liaison (261) à déclic assistée par ressort, et l'autre bord (283) latéral de la tablette se trouvant en face est entouré à complémentarité de forme à l'aide d'une deuxième liaison (262) à déclic assistée par ressort et la tablette (280) peut être détachée de la prise qui s'ensuit et être retirée du tableau (250), en déplaçant vers le haut, en poussant ou en tirant, la tablette (280) le long de la surface (258) d'application du tableau, lorsque l'agencement est conforme aux prescriptions.

9. Système de divertissement instructif de siège arrière suivant la revendication 1,
**caractérisé en ce que**
- l'ordinateur à tablette ou la tablette (280) a un écran (288) et, lorsque l'agencement est conforme aux prescriptions, un bord (281) se trouvant en haut ;
- au voisinage et parallèlement à ce bord (281) se trouvant en haut, est mis sur le côté (284) arrière, opposé à l'écran (288), de l'ordinateur (280) à tablette, une réglette (285) dont fait saillie une languette (286), qui est dirigée parallèlement et à distance de ce côté (284) arrière ;
- dans cette réglette (285) est insérée une embase (180) de contact à ressort, de manière à ce que ses pins (140) assistés par ressort soient, dans cet agencement, dirigés vers le bas et fassent saillie - parallèlement à la distance du côté (284) arrière - d'une surface avant de la réglette (285) ;
- aux broches (130) de contact à ressort de cette embase (180) de contact à ressort sont raccordés des brins d'un câble (6) électrique à plusieurs brins d'un deuxième connecteur électrique à plusieurs brins, qui sont reliés galvaniquement à des composants électriques et/ou électroniques de l'ordinateur (280) à tablette et
- cette languette (286) peut être insérée dans la rainure (252) du tableau (250), de manière à ce que les pins (140) assistés par ressort des broches (130) de contact à ressort de l'embase (180) de contact à ressort entrent en contact avec les surfaces (16, 90) de contact des broches (10, 80) de plage de contact de la deuxième embase (60, 108) à plage de contact, pour envoyer des données de divertissement informatif à l'ordinateur (280) à tablette, qui peuvent être représentées sur son écran (288).

10. Connecteur électrique à plusieurs brins pour un système de divertissement informatique de siège arrière suivant l'une des revendications 1 à 9,
**caractérisé en ce que**
- le premier connecteur (2) électrique à plusieurs brins a un câble (2') électrique à plusieurs brins, ayant deux extrémités (4 et 5) éloignées, dans lequel, à l'une des extrémités du câble, est raccordée, d'une manière conductrice de l'électricité, une premier embase (128) de plage de contact et à l'autre extrémité (5) du câble, est raccordée, de manière conductrice d'électricité, une deuxième embase (60 ou 108) de plage de contact et
- chaque embase (60, 108, 128) de plage de contact a un certain nombre de mêmes broches (10, 80, 108) de plage de contact, formant chacune une plage de contact, qui sont disposées parallèlement et à distance les unes des autres, en étant dirigées perpendiculairement à l'axe longitudinal des embases de plage de contact ;
- chaque broche (10, 80, 110) de plage de contact a deux extrémités éloignées, l'une des extrémités formant une surface (16, 90, 116) de contact, tandis que l'autre extrémité est constituée sous la forme d'un moyen (22, 82, 112) de fixation d'un fil ;
- à ce moyen (22, 82, 112) de fixation de fil, est raccordée, d'une manière conductrice de l'électricité, respectivement une extrémité de fil ou de brin d'un câble (2) du connecteur (2') électrique à plusieurs brins, de manière à y ménager un point (106, 126) de liaison de fil et
- tout le nombre de broches (10, 80, 110) de plage de contact, y compris les points (106, 126) de liaison de fil, sont incorporés dans un corps (62, 107, 127) en une composition de scellement, maintenant libres et accessibles les surfaces (16, 90, 116) de contact, corps qui entoure également l'extrémité (8) en application d'un isolant de câble du connecteur (2) électrique à plusieurs brins.

11. Connecteur électrique à plusieurs brins suivant la revendication 10,
**caractérisé en ce que**
le connecteur (2) électrique à plusieurs brins a une longueur de 25 à 35 cm.

12. Connecteur électrique à plusieurs brins pour un système de divertissement informatique de siège arrière suivant l'une des revendications 1 à 9,
**caractérisé en ce que**
un deuxième connecteur électrique à plusieurs brins a un câble (7) électrique à plusieurs brins, ayant deux extrémités éloignées, une embase (156) de contact à ressort étant mise sur une extrémité du câble,
- cette embase contient un certain nombre de broches (130) de contact à ressort, qui sont disposées parallèlement à distance les unes des autres, en étant dirigées perpendiculairement à un axe longitudinal d'embase de contact à ressort ;
- chaque broche (130) de contact a deux extrémités, l'une des extrémités étant constituée en pin (140) réglable assisté par ressort, tandis que l'autre extrémité est constituée en moyen (144) de fixation de fil, où une extrémité de fil ou de brin du câble (7) est raccordée d'une manière conductrice de l'électricité, un point (166, 166', 166'') de liaison de fil étant ménagé respectivement et
- tout le nombre de broches (130) de contact à ressort, y compris les points (166, 166', 166'') de liaison de fil, sont constitués et disposés de manière protégée.

13. Connecteur électrique à plusieurs brins suivant la revendication 12,
**caractérisé en ce que**
ce deuxième connecteur électrique à plusieurs brins est constitué en connecteur (170) à broche de contact à ressort, dans lequel l'embase (156) de contact à ressort est formée d'une seule pièce sur un boîtier (150) de connecteur creux en forme de caisson, à l'intérieur (160) duquel font saillie les points (166, 166', 166") de liaison de fil et ce boîtier (150) de connecteur a un côté arrière ouvert, qui est fermé par un couvercle (164).

14. Connecteur électrique à plusieurs brins suivant la revendication 13,
**caractérisé en ce que**
le boîtier (150) de connecteur forme sensiblement un caisson (152) ouvert, qui a une paroi (154) avant et l'embase (156) de contact à ressort est formée d'une seule pièce sur cette paroi (154) avant.

15. Connecteur électrique à plusieurs brins suivant la revendication 13 ou 14,
**caractérisé en ce que**
le boîtier (150) du connecteur est produit en matière plastique thermoplastique par le procédé de moulage par injection.
